# EUROPÄISCHE PATENTSCHRIFT

(11) **EP 2 013 127 B1**
(45) Veröffentlichungstag und Bekanntmachung des Hinweises auf die Patenterteilung: **11.07.2012**
(21) Anmeldenummer: 07724790.6
(22) Anmeldetag: 02.05.2007
(51) Int. Cl.: B65H 23/32, B65H 23/02, B41F 13/06, B41F 13/58

(54) **VORRICHTUNG ZUM SPREIZEN VON BAHNSTRÄNGEN**
DEVICE FOR SPREADING WEB RUNS
DISPOSITIF D'ÉCARTEMENT DE TRONÇONS DE VOIES FERRÉES

(30) Priorität: 02.05.2006 DE 202006006943 U
(43) Veröffentlichungstag der Anmeldung: 14.01.2009
(62) Teilanmeldung aus: 10165313.7
(73) Patentinhaber: WIFAG Maschinenfabrik AG, 3001 Bern (CH)
(72) Erfinder: WEISS, Reto, CH-3626 Hünibach (CH)
(74) Vertreter: Schwabe - Sandmair - Marx
(86) Internationale Anmeldenummer: PCT/EP2007/003864
(87) Internationale Veröffentlichungsnummer: WO 2007/124951

(56) Entgegenhaltungen:
- WO-A-00/06478
- DE-A1- 10 337 248
- DE-A1- 19 823 255
- DE-U1- 8 717 253

## Beschreibung

Die Erfindung betrifft eine Vorrichtung zum Spreizen von Bahnsträngen in einer oder für eine Bahnbearbeitungsmaschine, insbesondere Druckmaschine. Die Maschine ist vorzugsweise eine Rollenrotationsdruckmaschine, bevorzugt für den Offsetdruck, insbesondere Nassoffset. Es kann sich um eine Akzidenzdruckmaschine oder, bevorzugter um eine Zeitungsdruckmaschine für große Auflagen handeln.

Vorrichtungen zum Spreizen von Bahnsträngen sind beispielsweise aus der DE 103 37 248 A1 und der DE 100 23 169 A1 bekannt. Die bekannten Vorrichtungen sind auf die Verwendung in Druckmaschinen für einen maximal vier-seiten-breiten Zeitungsdruck beschränkt.

Die DE 87 17 253 U1 beschreibt eine Vorrichtung zum Umlenken und seitlichen Auslenken verschiedener aus einer Materialbahn, beispielsweise einer Papierbahn, durch Längsschnitt erzeugten Streifen. Die Vorrichtung ist so konzipiert, dass sie für unterschiedliche Bahnmaterialien und/oder -breiten geeignet ist. Aus der WO 00/06478 ist eine Vorrichtung zum Trennen von laminierten Polymerfilmbahnen bekannt, mit der eine durch Dehnung erzeugte Verbreiterung der Bahnen kompensiert werden kann. Als nächstkommender Stand der Technik wird das Dokument DE 198 23 255 A1 angesehen. Dieses Dokument beschreibt eine Anlage zur breitenvariablen Fertigung von veredelten Bahnwaren, in der Materialbahnen in beweglich angeordneten Trenneinrichtungen beschnitten und über beweglich angeordnete Umlenkeinrichtungen in ihrer Laufrichtung umgelenkt werden können.

Es ist eine Aufgabe der Erfindung, das Spreizen auch von längs geschnittenen Bahnen größerer Breite zu ermöglichen.

Eine erfindungsgemäße Vorrichtung zum Spreizen von Bahnsträngen, im folgenden Bahnspreizvorrichtung, umfasst Schneideinrichtungen zum Längsschneiden einer Bahn wenigstens in einer linken, einen rechten und einen mittleren Bahnstrang sowie ferner eine linke Umlenkeinrichtung für den linken Bahnstrang, eine rechte Umlenkeinrichtung für den rechten Bahnstrang und eine mittlere Umlenkeinrichtung für den mittleren Bahnstrang. Die Umlenkeinrichtungen umfassen je wenigstens zwei Umlenkmittel, von denen jedes eine Umlenkachse für einen der Bahnstränge bildet. Bei eingezogener Bahn werden nach dem Längsschneiden die Bahnstränge über die wenigstens zwei zugeordneten Umlenkmittel geführt, umschlingen diese Umlenkmittel nacheinander und werden auf diese Weise umgelenkt. Um die unmittelbar nach dem Längsschneiden längs ihrer Seitenränder aneinander stoBenden Bahnstränge voneinander abzuspreizen, d.h. parallel zueinander zu versetzen, weisen die Umlenkachsen von wenigstens zwei der Undenkeinrichtungen zu der Förderrichtung des jeweils zugeordneten Bahnstrangs und auch relativ zu der Förderrichtung des verbleibenden weiteren Bahnstrangs in einer Draufsicht auf den jeweiligen Bahnstrang unmittelbar vor dem Einlaufen in die zugeordnete Umlenkeinrichtung gesehen, jeweils eine Neigung auf. Die um die geneigten Umlenkachsen umgelenkten Bahnstränge sind nach dem zweifachen Umlenken parallel zu sich selbst, bezogen auf die Position des jeweiligen Bahnstrangs vor dem Umlenken, und auch zu dem wenigstens einen weiteren Bahnstrang versetzt. Die Neigung der Umlenkachsen ist vorzugsweise so gewählt, dass die wenigstens zwei parallel versetzten Bahnstränge von dem wenigstens einen weiteren Bahnstrang und, sollten sie nächstbenachbart sein, auch voneinander einen Abstand aufweisen. Die Umlenkachsen für den einen und die Umlenkachsen für den wenigstens einen weiteren parallel zu versetzenden Bahnstrang können in Bezug auf die Förderrichtung der einlaufenden Bahnstränge zur gleichen Seite und nur mit unterschiedlich großen Winkeln geneigt sein, so dass die Bahnstränge mit unterschiedlich großem Versatz, aber zur gleichen Seite hin versetzt werden. Bevorzugter weisen die Neigungswinkel bezogen auf die Förderrichtung jeder unterschiedliche Vorzeichen auf, so dass einer der Bahnstränge nach links und der wenigstens eine andere Bahnstrang nach rechts versetzt wird, wobei der Versatz der Bahnstränge unterschiedlich oder vorzugsweise gleich ist.

Die erfindungsgemäße Bahnspreizvorrichtung ist insbesondere für den Einsatz in einer sechs-seiten-breiten Druckmaschine geeignet, um drei jeweils zwei-seiten-breite Bahnstränge voneinander abzuspreizen und mittig auf jeweils einen Längsfalztrichter zu fördern. Auf diese Weise können die Trichter je in einer festen Position für den Druck auf eine Bahn maximaler Breite angeordnet sein. Mittels der Bahnspreizvorrichtung können ohne Änderung der Positionen der Trichter auch sechs-seiten-breite Bahnen bedruckt werden, die schmaler als die maximale Breite sind, indem derartige Bahnen längs geschnitten und die Bahnstränge auf die Trichter mittig gespreizt werden. Andererseits ist die Erfindung nicht auf das Spreizen von gleichbreiten Bahnsträngen beschränkt. So können beispielsweise auch Bahnen verarbeitet werden, die fünf-seiten-breit sind und in zwei zwei-seiten-breite Bahnstränge und einen ein-seiten-breiten Bahnstrang längs geschnitten werden. Grundsätzlich können auch noch schmalere Bahnen verarbeitet werden, beispielsweise drei-seiten-breite Bahnen, die in drei jeweils ein-seiten-breite Bahnstränge, im folgenden Teilstränge, längs geschnitten und durch das Spreizen in Bezug auf die Trichter positioniert werden. Die genannten Beispiele verdeutlichen den Zugewinn an Flexibilität hinsichtlich der Konfigurierung, beschränken die Erfindung jedoch nicht auf die genannten Bahn- und Teilstrangbreiten. Mittels der erfindungsgemäßen Bahnspreizvorrichtung können wenigstens drei Teilstränge in Bezug auf die Trichter positioniert werden, während die Trichter nicht verstellt werden müssen und in bevorzugten einfachen Ausführungen auch quer zur Förderrichtung der auf die Trichter laufenden Teilstränge nicht verstellbar, sondern unbeweglich montiert sind. Andererseits kann die Bahnspreizvorrichtung jedoch auch vorteilhaft mit quer zur Förderrichtung seitlich verstellbaren Trichtern kombiniert werden, um die Flexibilität noch zu steigern.

Nach der Erfindung ist wenigstens eine der Umlenkeinrichtungen, bevorzugter sind zwei oder gegebenenfalls noch mehr der Umlenkeinrichtungen, in Querrichtung zu dem jeweils zugeordneten Teilstrang bewegbar angeordnet, gesehen in einer Draufsicht auf den in die jeweilige Umlenkeinrichtung einlaufenden Teilstrang unmittelbar vor dem Umschlingen eines geneigten ersten Umlenkmittels der jeweiligen Umlenkeinrichtung. Solch eine Art der Bewegbarkeit ermöglicht die Verarbeitung von Bahnen unterschiedlicher Breite, indem die Umlenkeinrichtung oder die mehreren Umlenkeinrichtungen in Anpassung an unterschiedliche Breiten verstellt wird oder werden. Wenigstens eine Längsschneideinrichtungen ist im gleichen Sinne verstellbar, wenigstens eine der Längsschneideinrichtungen ist mit einer quer verstellbaren Umlenkeinrichtung mechanisch gekoppelt. Die mechanische Kopplung ist derart, dass eine Querverstellung der jeweilige Umlenkeinrichtung eine Querverstellung der jeweils zugeordneten Längsschneideinrichtung um das gleiche Maß bewirkt.

In bevorzugten Ausführungen ist wenigstens bei einer der Umlenkeinrichtungen wenigstens eines ihrer Umlenkmittel quer zur Förderrichtung eines zugeordneten Teilstrangs längenverstellbar. Vorzugsweise ist wenigstens ein Umlenkmittel der mittleren Umlenkeinrichtung längenverstellbar. In einer ersten Variante ist nur eines der Umlenkmittel der betreffenden Umlenkeinrichtung längenverstellbar. In einer zweiten Variante sind mehrere der Umlenkmittel oder alle Umlenkmittel der betreffenden Umlenkeinrichtung längenverstellbar. Das oder die weitere(n) Umlenkmittel der wenigstens einen langenverstellbaren Umlenkeinrichtung ist oder sind in der ersten Variante vorzugsweise so lang, dass es oder sie den umschlingenden Teilstrang über dessen gesamte Breite stützt oder stützen. Das oder die weitere(n) Umlenkmittel der längenverstellbaren Umlenkeinrichtung kann oder können sich über die gesamte Breite der Bahnspreizvorrichtung erstrecken. Das oder die längenverstellbare(n) Umienkmittel ist oder sind vorteilhafterweise mechanisch mit wenigstens einer der Schneideinrichtungen oder der bzw. den quer verstellbare(n) anderen Umlenkeinrichtung(en) mechanisch gekoppelt, so dass bei einer Querverstellung einer Längsschneideinrichtung oder Umlenkeinrichtung synchron im gleichen Ausmaß auch die Länge(n) des oder der längenverstellbaren Umlenkmittel(s) verstellt wird oder werden. Das Wort "oder" wird hier und auch sonst im Sinne von "und/oder" verstanden, enthält also stets die Bedeutung von "entweder ........... oder" und auch die weitere Bedeutung von "und", soweit sich aus dem jeweiligen Zusammenhang nicht zwangsläufig etwas anderes nur ergeben kann.

Es müssen nicht sämtliche Teilstränge parallel zu sich selbst versetzt werden, obgleich eine entsprechende Bahnspreizvorrichtung auch ein Gegenstand der Erfindung ist. Bei beispielsweise drei Teilsträngen genügt es, wenn nur zwei dieser Teilstränge versetzt und der dritte ohne Versatz durch die Bahnspreizvorrichtung geführt werden. So können beispielsweise der mittlere Teilstrang ohne Versatz durch die Bahnspreizvorrichtung gefördert und der linke Teilstrang nach links und der rechte Teilstrang nach rechts von dem mittleren Teilstrang weg gespreizt werden. Der nicht versetzte Teilstrang wird vorzugsweise mittels der zugeordneten Umlenkeinrichtung so geführt, dass er die gleiche Weglänge wie die parallel zu sich selbst versetzten, d.h. abgespreizten Teilstränge zurücklegt. Die betreffende Umlenkeinrichtung dient als Bahnlängenkompensator. Von Vorteil ist, wenn der nicht gespreizte Teilstrang so umgelenkt wird, dass auf ihn zumindest im Wesentlichen die gleichen Reibungskräfte wie auf die umgelenkten Teilstränge wirken. Besonders vorteilhaft ist in derartigen Ausführungen, wenn die Umlenkeinrichtungen, zu denen auch der Bahnlängenkompensator zählt, jeweils gleich viele Umlenkmittel und entsprechend Umlenkachsen umfassen und die Teilstränge nicht nur in der Summe die gleiche Gesamtumschlingung erfahren, sondern auch die Umschlingungswinkel untereinander gleich sind, beispielsweise indem das bei jeder der Umlenkeinrichtungen erste Umlenkmittel mit gleichem Umschlingungswinkel und auch das wenigstens eine weitere zweite Umlenkmittel jeweils mit dem gleichen Umschlingungswinkel umschlungen wird. Falls einer der Teilstränge nicht versetzt wird, ist dessen zugeordnete Umlenkeinrichtung, der Bahnlängenkompensator, vorzugsweise so ausgebildet, dass sie sowohl die Weglänge für den betreffenden Teilstrang an die Weglängen der anderen Teilsträngen angleicht als auch deren Umschlingungswinkel nachbildet. Vorteilhaft ist, wenn diese Umlenkeinrichtung die längenverstellbare Umlenkeinrichtung ist.

Die Bahnspreizvorrichtung kann erst hinter einem Druckwerk oder mehreren die Teilstränge nacheinander bedruckenden Druckwerken angeordnet sein, d.h. zwischen dem Druckwerk oder den mehreren Druckwerken einerseits und einer Wendeeinrichtung und nachfolgenden Trichtern andererseits. Die Schneideinrichtungen können vor dem oder den Druckwerk(en) angeordnet sein oder bevorzugt dahinter und bevorzugt unmittelbar vor den Umlenkeinrichtungen der Spreizvorrichtung. In einer ebenfalls bevorzugten Alternative ist die Bahnspreizvorrichtung vor einem ersten Druckwerk angeordnet, in dem einer, mehrere oder alle der durch die Bahnspreizvorrichtung geführten Teilstränge bedruckt wird oder werden. Der Längsschnitt breiter Bahnen in mehrere Teilstränge vor dem Druck eröffnet neue Möglichkeiten den sogenannten Fan-Out-Effekt im Druckwerk zu beherrschen, da die mit einer Feuchteaufnahme und der Längsspannung einhergehenden Änderungen der Breite bei schmaleren Teilsträngen auf einfachere Weise als bei einer breiteren Gesamtbahn kompensiert werden können. Ist die Bahnbearbeitungsmaschine eine Rollendruckmaschine, ist die Bahnspreizvorrichtung in derartigen Ausführungen zwischen einem Rollenwechsler, von dem die Bahn abwickelt, und dem im Bahnweg ersten Druckwerk angeordnet.

Falls einer der Teilstränge wie bereits erwähnt nicht versetzt wird, aber dennoch wie bevorzugt eine Längenkompensation für den betreffenden Teilstrang vorgenommen wird, kann die den Bahnlängenkompensator bildende Umlenkeinrichtung vor oder bevorzugter im Bahnweg hinter den Umlenkeinrichtungen für die anderen Teilstränge angeordnet sein. In einer ebenfalls bevorzugten Alternative ist die Umlenkeinrichtung für den nicht zu versetzenden Teilstrang in Förderrichtung zumindest im Wesentlichen auf gleicher Höhe neben oder vorzugsweise zwischen anderen Umlenkeinrichtungen der Bahnspreizvorrichtung angeordnet. Dies gestattet eine besonders kompakte Bauweise, so dass eine derartige Bahnspreizvorrichtung nur wenig Platz in der Maschine beansprucht und das Spreizen der Teilsträngen sowie die bevorzugte Längenkompensation innerhalb einer kurzen Bahnlänge durchgeführt werden kann.

Für das Spreizen und die optionale Längenkompensation sind die hierfür jeweils vorgesehenen Umlenkeinrichtungen in Bezug auf die Ebene des jeweils zugeordneten Teilstrangs heb- und senkbar gelagert. Hub- und Senkmechanismen für die wenigstens drei Umlenkeinrichtungen können je eine Linearführung und einen Antrieb für die Heb- und Senkbewegungen der Umlenkeinrichtungen umfassen, vorzugsweise je eine eigene Linearführung und je einen eigenen Antrieb pro Umlenkeinrichtung. Die Antriebe können insbesondere je eine in Heb- und Senkrichtung erstreckte Spindel, einen Drehantrieb für die Spindeln und ein Spindelgegenglied pro Spindel umfassen, wobei die Spindeln mit dem jeweils zugeordneten Spindelgegenglied in einem Gewindeeingriff sind und das jeweilige Gegenglied linear geführt ist, so dass Drehbewegungen der Spindel eine entsprechende lineare Hebe- oder Senkbewegung des jeweiligen Spindelgegenglieds bewirken. Derartige Hub- und Senkmechanismen sind insbesondere für die linke und die rechte Umlenkeinrichtung von Vorteil. Für die mittlere Umlenkeinrichtung ist ein Hub- und Senkmechanismus vorteilhaft, der ein Gestänge mit wenigstens zwei Achsen und je Achse wenigstens zwei schwenkbaren Gestängearmen umfasst, wobei pro Achse je einer der Gestängearme gelenkig mit dem Gestell der Bahnbearbeitungsmaschine und der andere Gestängearm gelenkig mit einem Träger verbunden ist. An dem Träger ist eines der Umlenkmittel oder sind vorzugsweise zwei, gegebenenfalls auch noch mehr Umlenkmittel angeordnet, um das oder die der zugeordnete Teilstrang umgelenkt wird. Der Hub- und Senkmechanismus umfasst desweiteren ein Koppelglied, das die wenigstens zwei Achsen mechanisch miteinander koppelt. Das Koppelglied kann insbesondere eine Spindel sein, die mit jeder der beiden Achsen in einem Gewindeeingriff ist. Schließlich umfasst der Hub- und Senkmechanismus einen Antrieb, vorzugsweise ein Elektromotor, der vorteilhafterweise das Koppelglied antreibt und sich in derartigen Ausführungen an beispielsweise einer der Achsen abstützen kann. Die Gestängearme spreizen sich bei der Heb- und Senkbewegung scherenartig auseinander oder aufeinander zu und verringern so den Abstand zwischen dem Träger und der gelenkigen Verbindung mit dem Gestell.

Vorteilhafte Merkmale werden auch in den Unteransprüchen und deren Kombinationen offenbart.

Nachfolgend werden Ausführungsbeispiele der Erfindung anhand von Figuren erläutert. Im Zusammenhang mit den Ausführungsbeispielen offenbarte Merkmale bilden je einzeln und in jeder Merkmalskombination die Gegenstände der Ansprüche und auch die vorstehend beschriebenen Ausgestaltungen vorteilhaft weiter. Es zeigen:
- Figur 1: eine Bahnspreizvorrichtung eines ersten Ausführungsbeispiels in einer Seitenansicht,
- Figur 2: die Bahnspreizvorrichtung des ersten Ausführungsbeispiels in einer Draufsicht auf die Ebene einer einlaufenden Bahn,
- Figur 3: eine Umlenkeinrichtung des ersten Ausführungsbeispiels für eine Längenkompensation bei einem nicht gespreizten Teilstrang,
- Figur 4: drei durch die Bahnspreizvorrichtung des ersten Ausführungsbeispiels geförderte Teilstränge,
- Figur 5: drei mittels einer Bahnspreizvorrichtung eines zweiten Ausführungsbeispiels gespreizte Teilstränge,
- Figur 6: mittels der Bahnspreizvorrichtung des ersten Ausführungsbeispiels durchführbare Spreizoperationen,
- Figur 7: einen Längendehnungskompensator und eine unmittelbar vorgeordnete Führungseinrichtung,
- Figur 8: die Führungseinrichtung in einem Längsschnitt,
- Figur 9: die Führungseinrichtung in einer Draufsicht,
- Figur 10: eine Bahnspreizvorrichtung eines dritten Ausführungsbeispiels in einem Zustand für eine Maximal-Spreizung von Teilsträngen und
- Figur 11: die Bahnspreizvorrichtung des dritten Ausführungsbeispiels in einem Zustand für Null-Spreizung.

Figur 1 zeigt Komponenten einer Rollenrotationsdruckmaschine, die eine Bahnspreizvorrichtung nach der Erfindung umfasst. Dargestellt ist der Weg einer zu bedruckenden Bahn P, der von einem Rollenwechsler 1 über die Bahnspreizvorrichtung zu einem Druckturm 20 führt. Zu der Bahnspreizvorrichtung gehören eine linke und eine rechte Längsschneideinrichtung 4, die dazu dienen, die Bahn P längs in drei Bahnstränge bzw. Teilstränge T zu schneiden, und Umlenkeinrichtungen 5 und 6, mittels denen die Teilstränge T parallel voneinander abgespreizt werden können. Die abgespreizten Bahnstränge T werden in Förderrichtung F zu dem Druckturm 20 gefördert und dort je beidseitig mehrfarbig bedruckt. Im Druckturm 20 sind mehrere Druckwerke vertikal übereinander angeordnet. Die Druckwerke umfassen je zwei einen Druckspalt für beidseitigen Druck bildende Druckzylinder 24, den Druckzylindern 24 zugeordnete Druckformzylinder sowie zugeordnete Farb- und Feuchtwerke für den Nassoffsetdruck. Hinter dem Druckturm 20 werden die Teilstränge T entweder getrennt je allein oder je mit wenigstens einem weiteren Bahnstrang auf Falztrichter 21, 22 und 23 oder auf einen gemeinsamen Falztrichter geführt und mittels der Falztrichter getrennt oder mittels eines gemeinsamen Falztrichters gemeinsam längs gefalzt. Hinter dem Falztrichter oder den mehreren Falztrichtern 21, 22 und 23 kann in Förderrichtung F ein Falzapparat oder können mehrere Falzapparate zum Querschneiden und Querfalzen angeordnet sein.

Die von dem Rollenwechsler 1 in die Bahnspreizvorrichtung einlaufende Bahn P wird über eine Einlauf-Leiteinrichtung 3 zu den Längsschneideinrichtungen 4 gefördert. Die Längsschneideinrichtungen 4 weisen pro Längsschnitt zwei aufeinander zu- und voneinander abstellbare Schneidmesser auf, zwischen denen die Bahn P hindurchgefördert wird. Die durch den Längsschnitt erhaltenen Teilstränge T laufen dicht nebeneinander bis zu einer linken Umlenkeinrichtung für den linken Teilstrang und einer rechten Umlenkeinrichtung für den rechten Teilstrang. Die linke und die rechte Umlenkeinrichtung umfassen je ein erstes Umlenkmittel 5, ein unmittel folgendes zweites Umlenkmittel 6 und ein dem zweiten Umlenkmittel 6 unmittelbar in Bahnweg folgendes drittes Umlenkmittel 7. Der linke und der rechte Teilstrang umschlingen die Umlenkmittel 5, 6 und 7 der jeweils zugeordneten Umlenkeinrichtung. Der mittlere Teilstrang wird zwischen den Umlenkeinrichtungen 5, 6, 7 gerade und von diesen unbeeinflusst weitergefördert bis zu einem Bahnlängenkompensator 25a-c. Die Umlenkmittel 5 und 6 weisen in einer Draufsicht auf die auf die Umlenkmittel 5 auflaufenden äußeren Teilstränge T mit einer Neigung zu der Förderrichtung F dieser Teilstränge T. Die Umlenkmittel 6 sind zu den Umlenkmitteln 5 parallel, so dass die beiden äußeren Teilstränge T parallel zu sich selbst und von dem mittleren Teilstrang T weg jeweils nach außen versetzt und in diesem Sinne abgespreizt werden. Die Umlenkmittel 7 hingegen weisen exakt senkrecht zu der Förderrichtung F des jeweils auflaufenden Teilstrangs T. Der mittlere Teilstrang T wird ohne Versatz durch die Bahnspreizvorrichtung gefördert. Er wird von den Schneideinrichtungen 4 unmittelbar zum Bahnlängenkompensator 25a-c geführt, der ein erstes Umlenkmittel 25a, ein zweites Umlenkmittel 25b und ein drittes Umlenkmittel 25c umfasst, um die der mittlere Teilstrang T jeweils umgelenkt wird. Alle drei Teilstränge T werden hinter der jeweils dritten Umlenkeinrichtung 7 oder 25c über eine Auslauf-Leiteinrichtung 8 geführt. Die drei Teilstränge T umschlingen gemeinsam die Auslauf-Leiteinrichtung 8 und werden von dort über ein Vorspannwerk 19 in und durch den Druckturm 20 und schließlich über den Trichter oder die mehreren Trichter 21, 22 und 23 gefördert.

Figur 1 zeigt die beiden zweiten Umlenkeinrichtungen 6 und die beiden dritten Umlenkeinrichtungen 7, die eine für den linken und die andere für den rechten Teilstrang T, in ihren beiden möglichen Endpositionen, einmal außer Eingriff mit dem jeweils zugeordneten Teilstrang T und einmal in einer Endposition für maximalen Parallelversatz. Die Bewegbarkeit der Umlenkeinrichtungen 6 und 7 ist mit einem Doppelpfeil angedeutet. In der Darstellung der Figur 1 ist die obere Position der Umlenkeinrichtungen 6 und 7 die Position für Null-Spreizung, in der die Umlenkeinrichtungen 6 und 7 den jeweils zugeordneten Teilstrang T nicht berühren. Die in Figur 1 untere Position ist die Position für Maximal-Spreizung. Der Längenkompensator 25a-c ist im Zustand der maximalen Bahnwegverlängerung oder Bahnlängenvergrößerung dargestellt, den er dann einnimmt, wenn die Umlenkeinrichtung 5, 6, 7 sich im Zustand für Maximal-Spreizung befinden. Das mittlere Umlenkmittel 25b ist relativ zu den beiden anderen Umlenkmitteln 25a und 25c in Richtung auf eine Vergrößerung und in Richtung auf eine Verkleinerung der Bahnlänge des mittleren Teilstrangs T hin und her bewegbar. Die Richtung der Bewegbarkeit ist mit einem Richtungspfeil angedeutet. Die Umlenkmittel 6 und 7 und auch das Umlenkmittel 25b sind vorzugsweise längs des jeweiligen Verstellwegs stufenlos hin und her verstellbar, so dass das Ausmaß des Versatzes und abgestimmt auf den Versatz die Bahnlängenänderung des mittleren Teilstrangs T stufenlos eingestellt werden können.

Figur 2 zeigt die Bahnspreizvorrichtung in einer Draufsicht auf die Ebene der einlaufenden Bahn P, die auch noch die Ebene der Teilstränge T bis zu den ersten Umlenkeinrichtungen 5 ist. In der Draufsicht sind die Teilstränge mit T₁ für den linken Teilstrang, T₂ für den mittleren und T₃ für den rechten Teilstrang bezeichnet. Die äußeren Umlenkeinrichtungen werden durch Verwendung der Buchstaben "l" für links und "r" für rechts unterschieden. Die linken und rechten Umlenkmittel 5l, 6l und 7l sowie 5r, 6r und 7r sind symmetrisch zu einer gedachten, in Förderrichtung F erstreckten Mittellinie angeordnet. Die ersten und zweiten Umlenkmittel 5l und 6l sowie 5r und 6r weisen in der Draufsicht pfeilförmig gegen die Förderrichtung F, stoßen in der Mitte jedoch nicht aneinander. Vielmehr bleibt zwischen den Umlenkmitteln 5l und 5r sowie 6l und 6r soviel Platz, dass der mittlere Teilstrang T₂ zwischen den linken und rechten Umlenkmitteln 51, 61 und 71 sowie 5r, 6r und 7r auf geradem Wege, ohne Richtungsänderung zu dem in Förderrichtung F abwärts angeordneten Bahnlängenkompensator 25a-c gefördert werden kann.

Die linken und rechten Umlenkmittel 5l bis 7r und der Bahnlängenkompensator 25a-c sind nicht nur wie bereits erwähnt für das Spreizen und die Bahnlängenkompensation in Bezug auf die Ebene des jeweiligen Teilstrangs T₁, T₂ oder T₃ heb- und senkbar, in Figur 1 in vertikaler Richtung, sondern zwecks Anpassung an unterschiedlich breite Bahnen P oder zum Längsschneiden in unterschiedlich breite Teilstränge T₁, T₂ und T₃ quer zur Förderrichtung F und zu der Richtung der Heb- und Senkbeweglichkeit bewegbar. Im Ausführungsbeispiel ist die zweite Art der Beweglichkeit eine Horizontalbeweglichkeit.

Mit G ist ein ortsfestes Gestell, beispielsweise das Maschinengestell oder ein eigenes ortsfestes Gestell der Bahnspreizvorrichtung bezeichnet. Die Bahnspreizvorrichtung umfasst eine linke Lagereinrichtung 3 für die linken Umlenkmittel 5l, 6l und 7l und eine rechte Lagereinrichtung 3 für die rechten Umlenkmittel 5r, 6r und 7r. Die beiden Lagereinrichtungen 3 werden von dem Gestell G aufeinander zu und voneinander weg bewegbar gelagert. Die Lagereinrichtungen 3 sind vom Gestell lineargeführte Schlitten. Die ersten Umlenkmittel 5l und 5r sind bezüglich der jeweiligen Lagereinrichtung 3 ortsfest angeordnet. Die Umlenkmittel 5l und 5r sind fest mit der jeweiligen Lagereinrichtung 3 verbundene Umlenkstangen, die vorteilhafterweise über eine innere Druckluftzuführung an ihrem äußeren Umfang mit Luft umspült werden können, um die Reibung für den jeweiligen Teilstrang T₁ oder T₃ beim Spreizen zu verringern.

Die Bahnspreizvorrichtung umfasst ferner einen linken Träger 10l für die linken Umlenkmittel 6l und 7l und einen rechten Träger 10r für die rechten Umlenkeinrichtungen 6r und 7r. Der linke Träger 10l ist an der linken Lagereinrichtung 3 und der rechte Träger 10r ist an der rechten Lagereinrichtung 3 heb- und senkbar abgestützt. Die Lagereinrichtungen 3 bilden hierfür jeweils eine Linearführung für den zugeordneten Träger 101 oder 10r. Die Umlenkmittel 61 und 71 sind an dem Träger 10l und die Umlenkmittel 6r und 7r sind an dem Träger 10r ortsfest angeordnet. Die Umlenkeinrichtungen 61 und 71 sind jeweils fest montiert. Sie sind Umlenkstangen, vorzugsweise wie die Umlenkmittel 51 und 5r. Die Umlenkmittel 7l und 7r können alternativ am jeweiligen Träger 101 oder 10r drehbar um jeweils eine senkrecht zur Förderrichtung F weisende Umlenkachse gelagert sein. Durch Senken der Träger 10l und 10r werden die Umlenkmittel 61, 7l und 6r und 7r in den jeweiligen Teilstrang T₁ oder T₃ gesenkt, so dass sich der jeweilige Umschlingungswinkel vergrößert. Als Hebebewegung wird die Bewegung in Richtung einer Verkleinerung des jeweiligen Umschlingungswinkels verstanden. Durch eine Senkbewegung wird dementsprechend das Spreizmaß, d.h. der Parallelversatz, vergrößert und durch eine Hebebewegung verringert.

Bei dem Bahnlängenkompensator 25a-c sind das erste Umlenkmittel 25a und das dritte Umlenkmittel 25c bezüglich des Gestells G ortsfest und beide der Ober- oder Unterseite des mittleren Teilstrangs T₂ zugewandt angeordnet. Die Umlenkmittel 25a und 25c sind drehgelagerte Rotationskörper mit zur Förderrichtung F des mittleren Teilstrangs T₂ senkrechten Umlenkachsen. Das mittlere Umlenkmittel 25b ist auf der von den Umlenkmitteln 25a und 25c aus gesehen anderen Seite des Teilstrang T₂ heb- und senkbar angeordnet. Das Umlenkmittel 25b ist nicht drehbar, aber vorzugsweise wie die Umlenkmittel 5 mit Druckluft umspülbar. Durch eine Senkbewegung in den Teilstrang T₂ wird der Umschlingungswinkel vergrößert und durch eine Hebebewegung in die Gegenrichtung wieder verkleinert. Das Heben und Senken des Umlenkmittels 25b wird so vorgenommen, dass alle Teilstränge T₁, T₂ und T₃ zwischen der Einlauf-Leiteinrichtung 2 und der Auslauf-Leiteinrichtung 8 (Figur 1) stets die gleiche Weglänge durchlaufen, d.h. gleiche Bahnlänge aufweisen, obgleich der mittlere Teilstrang T₂ keinen Parallelversatz erfährt. Desweiteren ist der Bahnlängenkompensator 25a-c so eingerichtet, dass die Summe der Umschlingungswinkel des mittleren Teilstrangs T₂ bei 25a, 25b und 25c zumindest im Wesentlichen, vorzugsweise genau gleich der Summe der Umschlingungswinkel der beiden anderen Teilstränge T₁ und T₂ bei 5l, 6l, 7l und 5r, 6r, 7r ist.

Das mittlere Umlenkmittel 25b ist parallel zu seiner Umlenkachse längenverstellbar. Es ist hierfür als Teleskop mit einem mittleren sowie einem linken und einem rechten Teleskopteil gebildet. Das linke und das rechte Teleskopteil sind relativ zu dem mittleren Teleskopteil axial hin und her bewegbar, vorzugsweise unabhängig voneinander, wodurch die axiale Länge des Umlenkmittels 25b verstellbar ist. Die Längenverstellung ist abgestimmt auf die Verstellung der linken und der rechten Umlenkeinrichtung 5, 6 und Schneideinrichtung 4. Für die Abstimmung ist das linke Teleskopteil mit der linken Lagereinrichtung 3 und das rechte Teleskopteil mit der rechten Lagereinrichtung 3 mechanisch gekoppelt. Das mittlere Teleskopteil ist hingegen relativ zum Gestell G axial nicht beweglich, sondern nur gemeinsam mit dem linken und dem rechten Teleskopteil heb- und senkbar angeordnet. Im Hinblick auf die Heb- und Senkbeweglichkeit ist das Umlenkmittel 25b mechanisch nicht mit den Umlenkmitteln 6l, 71 und 6r, 7r gekoppelt. Die Abstimmung wird zum Zwecke der Bahnlängenkompensation steuerungstechnisch vorgenommen, d.h. elektrisch oder elektronisch.

Die linke Schneideinrichtung 4 ist an der linken Lagereinrichtung 3 und die rechte Schneideinrichtung 4 ist an der rechten Lagereinrichtung 3 abgestützt, so dass die Schneideinrichtungen 4 die Querbewegungen der jeweils zugeordneten Lagereinrichtung 3 und dementsprechend der jeweils zugeordneten Umlenkmittel 6l, 7l und 6r, 7r mitmachen, also wie die beiden querbewegbaren Teleskopteile des Umlenkmittels 25b synchron mit den linken und rechten Umlenkmitteln 61 bis 7r in Querrichtung bewegt werden.

Die Querbewegung der Lagereinrichtungen 3 und die Längenverstellung des Umlenkmittels 25b werden mit einem linken Versteller 12 und einem rechten Versteller 12, die jeweils als elektrischer Drehmotor ausgeführt sind, bewirkt. Die Versteller 12 treiben je eine in Querrichtung erstreckte Spindel an. Die Spindeln sind je mit zwei verdrehgesichert lineargeführten Gegengliedem in einem Gewindeeingriff. Eines der Gegenglieder ist jeweils mit der zugeordneten Lagereinrichtung 3 unbeweglich verbunden, so dass diese bei einem Drehantrieb der jeweils zugeordneten Spindel in Querrichtung verfahren werden. In Figur 2 ist angedeutet, dass das linke und das rechte Teleskopteil des Umlenkmittels 25b über ein eigenes verdrehgesichert linear geführtes Gegenglied mit der jeweils zugeordneten Gewindespindel in einem Gewindeeingriff ist und die Gegenglieder der gleichen Seite fest miteinander verbunden sind. Alternativ könnten das linke Teleskopteil mit der linken Lagereinrichtung 3 und das rechte Teleskopteil mit der rechten Lagereinrichtung 3 axial steif verbunden sein, so dass die Teleskopteile die Bewegungen der jeweils zugeordneten Lagereinrichtung 3 direkt mitmachen.

In Figur 2 ist mit PB die maximale Breite einer in der Druckmaschine verarbeitbaren Bahn P bezeichnet. Wird für die Erzeugung eines Druckprodukts eine Bahn P mit einer gegenüber der maximalen Breite PB reduzierten Breite PB_{red} verwendet, die um das Maß von beispielsweise 6x schmaler als die Bahn maximaler Breite PB ist, wird die Bahn P reduzierter Breite PB_{red} vorzugsweise wie dargestellt mittig vom Rollenwechsler 1 abgewickelt und mittels den beiden Schneideinrichtungen 4 längs in die drei gleichbreiten Teilstränge T₁, T₂ und T₃ geschnitten. Die Trichter 21, 22 und 23 sind in Querrichtung zur Förderrichtung F so angeordnet, dass im Falle der Verarbeitung einer Bahn P der maximalen Breite PB diese Bahn in drei gleichbreite Teilstränge geschnitten und diese Teilstränge ohne Versatz mittig auf den jeweils zugeordneten Trichter 21, 22 oder 23 gefördert und längsgefalzt werden. Um die drei Teilstränge T₁, T₂, T₃ ebenfalls mittig auf den jeweils zugeordneten Trichter 21, 22, 23 zu fördern, werden der linke Teilstrang T₁ und der rechte Teilstrang T₃ nach außen jeweils um das Spreizmaß 2x versetzt. Nach dem Spreizen verlaufen die äußeren Seitenränder der Teilstränge T₁ und T₃ um das Maß x innerhalb der gedachten äußeren Seitenränder einer Bahn der maximalen Breite PB. Der mittlere Teilstrang T₂ wird ohne Versatz durch die Bahnspreizvorrichtung geführt. Er umschlingt dabei nacheinander die Umlenkmittel 25a, 25b und 25c des Bahnlängenkompensators 25a-c, wobei das Umlenkmittel 25b soweit in den Teilstrang T₂ gesenkt ist, dass der mittlere Teilstrang T₂ zwischen der Einlauf-Leiteinrichtung 2 und der Auslauf-Leiteinrichtung 8 die gleiche Länge wie die beiden äußeren Teilstränge T₁ und T₃ aufweist.

Figur 3 zeigt den Bahnlängenkompensator 25a-c. Die äußeren Teilstränge T₁ und T₃ werden vom Bahnlängenkompensator 25a-c nicht beeinflusst. Dargestellt ist ein Beispielfall, in dem die verarbeitete Bahn P eine Breite von 3X aufweist und in die drei Teilstränge T₁, T₂ und T₃ mit je der Breite X längsgeschnitten wird. Die beiden äußeren Teilstränge T₁ und T₃ werden um ein bestimmtes Spreizmaß, beispielsweise jeweils 2x, nach außen versetzt. Das längenverstellbare Umlenkmittel 25b weist eine variable axiale Länge Y auf, die entsprechend der Breite X des mittleren Teilstrangs T₂ stufenlos verstellbar ist. Die Länge Y kann exakt der Strangbreite X entsprechen oder aber ein gewisses Übermaß aufweisen, dass jedoch zu jeder axialen Seite hin kleiner als das Spreizmaß ist, damit das Umlenkmittel 25b in den mittleren Teilstrang T₂ gesenkt werden kann ohne die beiden äußeren Teilstränge T₁ und T₃ zu berühren.

Figur 4 zeigt die Spreizoperation in einer schematischen Darstellung in einer Draufsicht auf die Bahn P und die Teilstränge T₁, T₂ und T₃ senkrecht zur Förderrichtung F am Ein- und Auslauf der Bahnspreizvorrichtung. Eingezeichnet sind die beiden Endpositionen, zwischen denen die linke und die rechte Lagereinrichtung 3 und dementsprechend die beiden Schneideinrichtungen 4 und die Umlenkmittel 61, 71 und 6r, 7r in Querrichtung hin und her verstellt werden können. Der maximale Verstellweg ist mit x bezeichnet. Entsprechend können Bahnbreiten zwischen PB und PB_{red} = PB-6x mittels der Bahnspreizvorrichtung verarbeitet werden. Dargestellt ist der auch in Figur 2 angenommene Beispielfall der Verarbeitung einer Bahn P der minimalen Bahnbreite PB-6x. Die Lagereinrichtungen 3 nehmen dementsprechend jeweils ihre innere Endposition ein, in der sie voneinander den geringsten in Querrichtung gemessenen Abstand haben. Aus dieser inneren Endposition können sie für die Verarbeitung breiterer Bahnen P bis hin zur maximalen Bahnbreite PB jeweils nach außen verstellt werden, vorzugsweise stufenlos.

Figur 5 zeigt in einer schematischen Darstellung einer Bahn P und daraus gebildeter Teilstränge T₁₂, T₁, T₂ und T₃ ein Spreizbeispiel für eine Bahnspreizvorrichtung eins zweiten Ausführungsbeispiels. Die Bahn P wird in einer ersten Schnittoperation mittels einer nicht beweglich montierten Schneideinrichtung 4 nur in zwei Teilstränge längs geschnitten, nämlich die Teilstränge T₁₂ und T₃. Der Teilstrang T₁₂ ist doppelt so breit wie der Teilstrang T₃. Der Teilstrang T₁₂ wird mit nicht dargestellten, in der Draufsicht der Figur 5 linken Umlenkmitteln nach links und der Teilstrang T₃ wird mit nicht dargestellten, in der Draufsicht rechten Umlenkmitteln nach rechts versetzt. Die rechten Umlenkmittel der modifizierten Bahnspreizvorrichtung können den rechten Umlenkmitteln 5r, 6r und 7r des ersten Ausführungsbeispiels entsprechen. Die linken Umlenkmittel werden durch gerade Verlängerung der linken Umlenkmittel 51, 61 und 71 der Bahnspreizvorrichtung des ersten Ausführungsbeispiels erhalten. Die modifizierten Umlenkmittel unterscheiden sich von den Umlenkmitteln des ersten Ausführungsbeispiels lediglich durch ihre axiale Länge, die der doppelten Länge der Umlenkmittel 51, 61 und 71 entspricht. Der Teilstrang T₁₂ wird um solch ein Spreizmaß versetzt, dass er auf die beiden Trichter 21 und 22 zentriert weiterläuft. Die parallel zur Förderrichtung F gedachte Mittellinie des Teilstrangs T₁₂ verläuft mittig zwischen den Trichtern 21 und 22. Der Teilstrang T₁₂ wird mittels einer in Förderrichtung F abwärtigen weiteren fest montierten Schneideinrichtung 4 in die beiden Teilstränge T₁ und T₂ längs geschnitten. Die Teilstränge T₁ und T₂ werden je mit einer Umlenkeinrichtung voneinander abgespreizt, d.h. je parallel voneinander weg versetzt, so dass der Teilstrang T₁ mittig auf den Trichter 21 und der Teilstrang T₂ mittig auf den Trichter 22 weitergefördert wird. Die Umlenkeinrichtungen für die Teilstränge T₁ und T₂ können wie von herkömmlichen Bahnspreizvorrichtungen bekannt gestaltet sein. Ein bevorzugtes Beispiel für eine derartige Spreizvorrichtung wird in der DE 103 37 248 A1 beschrieben. Die bahnabwärtige Schneideinrichtung 4 und die beiden bahnabwärtigen Umlenkeinrichtungen für die Teilstränge T₁ und T₂ können in der Maschine separat von der bahnaufwärtigen Schneideinrichtung 4 und den beiden bahnaufwärtigen Umlenkeinrichtungen für die Teilstränge T₁₂ und T₃ angeordnet oder zu einer kompakten Bahnspreizvorrichtung in einem gemeinsamen Gestell vereinigt sein. Die bahnabwärtige Schneideinrichtung 4 und die zugeordneten Umlenkeinrichtungen für die Teilstränge T₁ und T₂ können sogar nach dem Druckwerk oder den mehreren Druckwerken für die Teilstränge T₁ und T₂ angeordnet sein.

Figur 6 zeigt Beispiele für unterschiedliche Spreizoperationen, die mit der Bahnspreizvorrichtung des ersten Ausführungsbeispiels ausführbar sind. Das Beispiel I entspricht der anhand der Figuren 1 bis 4 erläuterten Spreizoperation.

Bei Ausführung der im Beispiel II dargestellten Spreizoperation wird die Bahn P nur mittels der linken Schneideinrichtung 4 geschnitten, so dass der linke Teilstrang T₁ und ein breiter rechter Teilstrang entstehen, der in Figur 6 mit T₂ + T₃ bezeichnet ist. Der Teilstrang T₁ wird mittels der Umlenkeinrichtung 51, 61, 71 abgespreizt, und der rechte Teilstrang T₂ + T₃ wird ohne Eingriff mit der rechten Umlenkeinrichtung 5r, 6r, 7r und dementsprechend ohne Versatz durch die Bahnspreizvorrichtung gefördert. Vorzugsweise wird der Teilstrang T₂ + T₃ jedoch mittels des Bahnlängenkompensators 25a-c innerhalb der Bahnspreizvorrichtung auf die gleiche Länge wie der Teilstrang T₁ gebracht. Das Umlenkmittel 25b ist in bevorzugten Ausführungen daher bis zum rechten Seitenrand des nicht gespreizten Teilstrangs T₂ + T₃ verlängerbar, d.h. das rechte Teleskopteil weist eine ausfahrbare Länge auf, die zumindest im Wesentlichen der Länge des Mittelteils des Umlenkmittels 25b entspricht. Spiegelbildlich die gleiche Spreizoperation zeigt das Beispiel III, wobei mittels nur der rechten Schneideinrichtung 4 ein rechter Teilstrang T₃ und ein doppelt breiter linker Teilstrang T₁ + T₂ erzeugt wird. Die Erläuterungen zum Beispiel II gelten sinngemäß auch für das Beispiel III zur anderen Seite der Bahnspreizvorrichtung hin. Die Beispiele II und III demonstrieren die Flexibilität der Bahnspreizvorrichtung. Für die Ausführung dieser Spreizoperationen wird im Beispiel II nur die linke Umlenkeinrichtung 5l, 6l, 7l und im Ausführungsbeispiel III nur die rechte Umlenkeinrichtung 5r, 6r, 7r zum Einsatz gebracht, während die jeweils andere mit dem Teilstrang T₂ + T₃ im Beispiel II und dem Teilstrang T₁ + T₂ im Beispiel III keine Berührung hat, zumindest keine Berührung hat, die eine Umlenkung bewirkt.

Die Beispiele IV und V zeigen Spreizoperationen für Bahnen P mit 4/6-Breite, die asymmetrisch zur axialen Mitte des Rollenwechslers 1 abgewickelt werden. Die Abwicklung ist so, dass nach dem Schnitt der im Beispiel IV rechte Teilstrang T₂ und der im Beispiel 5 linke Teilstrang T₂ ohne Versatz mittig durch die Bahnspreizvorrichtung gefördert und entweder der linke Teilstrang T₁ im Beispiel IV oder der rechte Teilstrang T₃ im Beispiel V nach links oder nach rechts außen versetzt wird. Entsprechend kommt im Beispiel IV die rechte Umlenkeinrichtung 5r, 6r, 7r und im Beispiel V die linke Umlenkeinrichtung 5l, 6l, 7l nicht zum Einsatz.

Im Beispiel VI wird eine Bahn P entsprechend dem Beispiel IV verarbeitet, während im Beispiel VII eine Bahn entsprechend dem Beispiel V verarbeitet wird. Allerdings werden im Unterschied zu den Beispielen IV und V jeweils beide Teilstränge versetzt. Im Beispiel VI wird der rechte Teilstrang T₃ wie zum ersten Ausführungsbeispiel beschrieben nach rechts außen gespreizt. Um den in Bezug auf die Druckmaschine mittig in die Bahnspreizvorrichtung einlaufenden linken Teilstrang T₁ mittig auf den Trichter 22 zu spreizen, wird die linke Lagereinrichtung 3 mit insbesondere der linken Umlenkeinrichtung 5l, 6l, 7l entsprechend weit nach rechts verstellt. Die Bahn P wird mit einer der Schneideinrichtungen 4 längs geschnitten, während die andere Schneideinrichtung 4 außer Eingriff ist, und mittels der linken Umlenkeinrichtung 5l, 61, 7l wie dargestellt gespreizt. Das Beispiel VII entspricht spiegelbildlich dem Beispiel VI, wobei die rechte Lagereinrichtung 3 mit insbesondere der rechten Umlenkeinrichtung 5r, 6r, 7r entsprechend weit nach links verstellt wurde. Eine derart extreme Verstellbarkeit der linken oder der rechten Lagereinrichtung 3 ist ein optionales Merkmal der Bahnspreizvorrichtung.

Die Figuren 7 bis 9 zeigen einen Längendehnungskompensator 26 mit einer im Bahnweg vorgeordneten Führungseinrichtung 27. Der Längendehnungskompensator 26 und die bevorzugt damit in Kombination eingesetzte Führungseinrichtung 27 kann insbesondere zwischen zwei auf die Teilstränge T₁ bis T₃ druckenden Druckwerken im Druckturm 20 angeordnet sein. Bevorzugte Merkmale solch einer Einrichtung werden in der DE 10 2005 048 246.5 beschrieben.

Die Figuren 10 und 11 zeigen eine Bahnspreizvorrichtung eines dritten Ausführungsbeispiels. Die Bahnspreizvorrichtung umfasst wie bereits anhand des ersten Ausführungsbeispiels erläutert eine linke und eine rechte Lagereinrichtung 3, von denen in den Figuren nur die linke Lagereinrichtung 3 mit den von ihr gelagerten Komponenten dargestellt ist. Die linke Schneideinrichtung 4 und die linken Umlenkmittel 5l, 6l und 7l sind wie im ersten Ausführungsbeispiel fliegend gelagert, so dass sie nach innen in Richtung auf die rechte Seite der Bahnspreizvorrichtung frei abragen, also freie Enden aufweisen. Mit 10l ist ein linker Träger bezeichnet, der wie im ersten Ausführungsbeispiel von der linken Lagereinrichtung 3 heb- und senkbar gelagert wird. Bezüglich der Spreizoperationen für den linken Teilstrang T₁ und den nicht dargestellten rechten Teilstrang T₂ und der Konstruktion und Anordnung der hierfür vorgesehenen Komponenten, nämlich die Lagereinrichtungen 3, der Träger 101 und ein nicht dargestellter Träger 10r und insbesondere die Umlenkeinrichtungen 51, 61 und 71 und 5r, 6r und 7r, wird auf die Ausführungen zum ersten Ausführungsbeispiel verwiesen.

Im Unterschied zum ersten Ausführungsbeispiel ist ein Bahnlängenkompensator 5m, 6m, 7m für den mittleren Teilstrang T₂ nicht in Förderrichtung F abwärts von den beiden äußeren Umlenkeinrichtungen angeordnet, sondern im Wesentlichen auf der gleichen Höhe zwischen der linken Umlenkeinrichtung 51, 61, 7l und der rechten Umlenkeinrichtung 5r, 6r, 7r. Der Bahnlängenkompensator 5m, 6m, 7m ist bezüglich der Förderrichtung F nicht exakt auf der gleichen Höhe wie die beiden äußeren Umlenkeinrichtungen angeordnet. Die Umlenkmittel 5m, 6m und 7m sind in Bezug auf die Förderrichtung F ein wenig versetzt zu den entsprechenden äußeren Umlenkmitteln 51 bis 7r angeordnet. Der Versatz ist so gewählt, dass die quer zur Förderrichtung F gemessene axiale Länge der mittleren Umlenkmittel 5m, 6m und 7m entsprechend der Breite des mittleren Teilstrangs T₂ verstellt werden kann. Hierfür kann jedes der Umlenkmittel 5m, 6m und 7m entsprechend dem Umlenkmittel 25b des ersten Ausführungsbeispiels als Teleskopteil gebildet sein. Das mittlere erste Umlenkmittel 5m ist in nicht dargestellter Weise ortsfest bezüglich des Gestells G gelagert. Das mittlere zweite Umlenkmittel 6m und das mittlere dritte Umlenkmittel 7m sind gemeinsam an einem mittleren Träger 10m befestigt, der relativ zu dem Gestell G heb- und senkbar ist. Die Umlenkmittel 5m, 6m und 7m sind nicht drehbar montiert. Vorzugsweise sind sie zur Verminderung der Reibung luftumspült.

Die Heb- und Senkbewegung der Umlenkmittel 6m und 7m wird mittels eines Hub- und Senkmechanismus bewirkt, der im Ausführungsbeispiel als Gestänge gebildet ist. Der Mechanismus umfasst zwei Achsen 14, die sich parallel zu den Umlenkmitteln 6m und 7m quer zur Förderrichtung F erstrecken. Der Mechanismus umfasst ferner Gestängearme 15, die in der Art eines Scherenmechanismus wirken. Die Gestängearme 15 sind je an einem Ende schwenkbar mit einer der Achsen 14 und an ihrem anderen Ende gelenkig je in einem Drehgelenk 16 entweder mit dem Gestell G oder dem Träger 10m verbunden. Die Befestigung am Gestell G kann beispielsweise durch nicht dargestellte Öffnungen der linken und der rechten Lagereinrichtung 3 vorgenommen werden. Die Gestängearme 15 sind gelenkig einerseits mit jeweils einer der Achsen 14 und andererseits entweder dem Träger 10m oder dem Gestell G so verbunden, dass sie einander jeweils paarweise auf einer der Achsen 14 kreuzen und von der betreffenden Achse 14 ausgehend zwei Schenkel eines "V" bilden, die um die jeweilige Achse 14 aufeinander zu und voneinander weg klappbar sind.

Der Hub- und Senkmechanismus umfasst ferner einen Versteller 12, im dritten Ausführungsbeispiel ebenfalls ein elektrischer Drehmotor, und ein Koppelglied 13, das auch im dritten Ausführungsbeispiel als Spindel gebildet ist. Der Versteller 12 ist an einer der Achsen 14 befestigt. Das Koppelglied 13 erstreckt sich quer zu den beiden Achsen 14 und koppelt die beiden Achsen 14 miteinander, indem es mit jeder der Achsen 14 in einem Koppeleingriff ist. Der Koppeleingriff ist als Gewindeeingriff gestaltet. Das Koppelglied 13 wird von dem Versteller 12 drehangetrieben, so dass die nicht verdrehbaren Achsen 14 im Gewindeeingriff in Abhängigkeit von der Drehrichtung des Koppelglieds 13 voneinander weg oder aufeinander zu bewegt werden. Durch eine Bewegung der Achsen 14 aufeinander zu werden die paarweise ein V bildenden Gestängearme 15 voneinander weggeschwenkt und der Träger 10m mit den daran befestigten Umlenkmitteln 6m und 7m in den Teilstrang T₂ gesenkt. Derartige Hub- und Senkmechanismen finden beispielsweise für Wagenheber Verwendung, wobei dort im Allgemeinen der motorische Versteller 12 durch eine Handkurbel ersetzt ist.

Die Auslauf-Leiteinrichtung des zweiten Ausführungsbeispiels umfasst zwei drehgelagerte, dicht nebeneinander angeordnete Walzen 8 und 9, die sich jeweils über die gesamte Breite der Bahnspreizvorrichtung erstrecken und vom Gestell G drehgelagert werden. Durch solch eine Anordnung wird der Umschlingungswinkel pro Walze im Vergleich mit einer einzigen Walze und gleichem Umlenkungsgrad verringert. Die gespreizten Teilstränge T₁ und T₃ und der in Bezug auf seine Bahnlänge angeglichene Bahnstrang T₂ umschlingen nebeneinander die Auslauf-Leiteinrichtung 8, 9 und werden anschließend über das Vorspannwerk 19 in den Druckturm 20 gefördert, wie dies anhand des ersten Ausführungsbeispiels beschrieben wird. Die Bahnspreizvorrichtung des dritten Ausführungsbeispiels ist sehr kompakt, was in erster Linie auf die Anordnung des Kompoensators 5m, 6m, 7m zwischen den beiden äußeren Umlenkeinrichtungen 51 bis 7r zurückzuführen ist. Zur Kompaktheit trägt ferner bei, dass die zweiten und dritten Umlenkmittel 61, 71, 6m, 7m, 6r und 7r von der gleichen Seite her in den jeweiligen Teilstrang senkbar angeordnet sind und auch, dass die Teilstränge T₁ bis T₃ mittels der Auslauf-Leiteinrichtung 8, 9 wieder zurück in Richtung auf die Schneideinrichtung 4 geführt werden, im Ausführungsbeispiel parallel zur einlaufenden Bahn P. Sie werden vor, bei oder auch erst hinter der Schneideinrichtung 4 umgelenkt, in der Darstellung der Figur 10 nach oben und dann weiter zum Vorspannwerk 19 gefördert.

Figur 11 zeigt die Bahnspreizvorrichtung des dritten Ausführungsbeispiels in einem Zustand, in dem die Bahn P noch ungeschnitten durch die Bahnspreizvorrichtung gefördert werden kann. Sämtliche Träger 101, 10m und 10r sind bis in eine Endposition soweit angehoben, dass die linken Umlenkmittel 51 und 61, die rechten Umlenkmittel 5r und 6r und die Umlenkmittel 6m und 7m des Bahnlängenkompensators die Bahn P nicht berühren. Die linke Lagereinrichtung 3 und die rechte Lageeinrichtung 3 nehmen in Bezug auf die Querrichtung jedoch bereits eine auf die Breite der Bahn P abgestimmte Position ein. In diesem Zustand der Bahnspreizvorrichtung wird die Bahn P eingezogen. Beim Einziehen wird die Bahn P vom Rollenwechsler 1 über die Einlauf-Leiteinrichtung 2 und von dort durch die voneinander abgestellten Schneidrollen der Schneideinrichtungen 4 auf die ersten Umlenkmittel 5 geführt, im ersten Ausführungsbeispiel die Umlenkmittel 5l und 5r und im zweiten Ausführungsbeispiel auf die Umlenkmittel 5l, 5m und 5r. Der Bahnanfang wird von den ersten Umlenkmitteln 5 geradewegs und unbeeinflusst von den heb- und senkbaren Umlenkmitteln bis zur Auslauf-Leiteinrichtung, im ersten Ausführungsbeispiel die einzige Auslaufwalze 8 und im zweiten Ausführungsbeispiel das Paar der Auslaufwalzen 8 und 9, geführt und die jeweilige Auslauf-Leiteinrichtung 8 oder 8, 9 umschlingend zum Vorspannwerk 19, durch den Druckturm 20 bis zu einem nicht dargestellten Wendestangenbereich automatisch eingezogen. Nach dem Einzug bis zum Wendestangenbereich wird die Bahn P bei geringer Geschwindigkeit längs geschnitten. Hierfür werden lediglich die Schneideinrichtungen 4 in die jeweilige Schnittposition gebracht. Nach dem Längsschneiden werden die linken Umlenkmittel 61 und 71, die rechten Umlenkmittel 6r und 7r und das oder die heb- und senkbare(n) Umlenkmittel des Bahnlängenkompensators, im ersten Ausführungsbeispiel das Umlenkmittel 25b und im zweiten Ausführungsbeispiel die Umlenkmittel 6m und 7m, in ihre für das Spreizen und die entsprechende Bahnlängenkompensation vorgesehene Spreiz- bzw. Kompensierposition bewegt, vorzugsweise synchron. Haben die Teilstränge T1, T2 und T3 den Wendestangenbereich erreicht, werden sie weiter bis zu dem Falzapparat oder den mehreren Falzapparaten der Druckmaschine eingezogen. Typischerweise umfasst die Druckmaschine mehrere Rollenwechsler 1, erfindungsgemäße Bahnspreizvorrichtungen und Drucktürme 20. Die weiteren Bahnen P werden entsprechend eingezogen. Nachdem sämtliche Bahnen für eine bestimmte Druckproduktion eingezogen sind, werden die Bahnen bis auf die Geschwindigkeit des Fortdrucks beschleunigt. In der Beschleunigungsphase wird der Druckprozess gestartet.

Nachfolgend werden weitere, gegebenenfalls auch alternative Merkmale offenbart. Dabei wird nur beispielhaft auf die konkreten Ausführungsbeispiele Bezug genommen.

### Variante 1

Anmerkung: Die nachfolgende Beschreibung beschränkt sich auf den komplexesten Fall der 2fach-Spreizung mit drei gleichgroßen, reduzierten Bahnbreiten.

Die Papierbahn P wird komplett in der Spreizvorrichtung beim autopaster 2fach gespreizt. Dabei wird die Papierbahn P im autopaster lagerichtig eingespannt. Die Papierbahn wird in der Spreizvorrichtung zweimal geschnitten: Einmal zwischen AB und CD und einmal zwischen CD und EF. Der Schnitt ist je nach Spreizmaß (x) entsprechend neu zu setzen. Dazu wird das Messer 4 um mindestens x entsprechend verfahren / versetzt. Sind mehrere Spreizmaße zu realisieren, wird dies motorisch gelöst (Automationsgrad beibehalten). Erschwerend ist, dass sich die beiden Messer 4 jeweils voneinander entfernen müssen, resp. auf sich zu bewegen.

Der mittlere Strang T2 wird gerade weitergeführt, die beiden äußeren Stränge T1 und T3 werden um schräggestellte Umlenkmittel 51, 61 und 5r, 6r geführt, die beispielsweise als Umlenkstangen gebildet sind. Durch das Verfahren der Umlenkmittel 51, 61 und 5r, 6r wird ein Spreizmaß x erreicht.

Die Umlenkmittel 51, 61 und 5r, 6r und pro linker und rechter Gruppe je ein weiteres Umlenkmittel 7l und 7r sind fliegend gelagert. Zu berücksichtigen ist, dass sich die Enden dieser Umlenkmittel genau auf der Schnittkante befinden, da sich die drei, noch nicht gespreizten Stränge T₁, T₂ und T₃ direkt nebeneinander befinden. Zu Beginn des Spreizvorganges wird jeweils die komplette Breite jedes Stranges einzeln geführt. Die Umlenkmittel sowie der jeweils zugeordnete Schlitten 3 werden jeweils gemeinsam mit dem Messer 4 je nach Spreizmaß x verstellt. Sind mehrere Spreizmaße zu realisieren, wird dies motorisch gelöst.

Die durch die Spreizung verursachte Längendifferenz zwischen den äußeren Strängen T_{1,} T₃ und dem mittleren Strang T₂ wird ausgeglichen. Dazu sind in der Spreizvorrichtung entsprechende Leitorgane auf den Spreizschlitten vorgesehen, welche den Strang T₂ zusätzlich umlenken. Alternativ wird ein separater Schlitten für den mittleren Strang T₂ vorgesehen.

Diese Variante entspricht dem asymmetrischen Spreizen, welche in der bereits realisierten Spreizvorrichtung möglich ist. Tests ergaben folgende Punkte:
1. Bahnlängendifferenz kann nur mit langsamem Einziehen ausgeglichen werden (Zeitverlust),
2. Bahnspannung ist in dieser Zeit entsprechend different.

Ein Testbericht liegt nicht vor. Das asymmetrische Spreizen wird in der heutigen Spreizvorrichtung zur Korrektur von Bahnverlaufsfehlern benutzt (bis ca. 2 cm).

Vorteile:
● Symmetrisches Drucken (Panoramaplatten)
   - logisches, symmetrisches Einstellen der Farbschrauben,
   - regelmäßige Shuttereinstellung,
   - die Wendestangen können ohne Einschränkungen wie bei einer normalen Produktion benutzt werden,
   - als Haupttrichter eignet sich der mittlere Trichter (Bahnzugverteilung)
● Komplettes Spreizen direkt beim autopaster → "Bearbeitung" der Papierbahn an einem Ort (vereinfachte Steuerung, da Steuerung am autopaster angegliedert)

### Untervariante

Um die aufwändige Konstruktion zu vereinfachen, wird die Spreizvorrichtung auf ein einziges Spreizmaß fixiert. Dies macht eine motorische Verschiebung des Messers und der Umlenkstangen sowie des Spreizschlittens (seitwärts) überflüssig. Die Konstruktion ist jener der 4/2-Spreizvorrichtung ähnlich.

### Variante 2

Die nachfolgende Beschreibung beschränkt sich auf den komplexesten Fall: 2fach-Spreizung mit 3 gleichgroßen, reduzierten Bahnbreiten.

Abweichend zu Variante 1 wird in der Spreizvorrichtung nur ein Strang von der Papierbahn abgeschnitten und gespreizt. Die zweite Spreizung wird durch die Wendestangen realisiert.

Das Messer in dieser Variante der Spreizvorrichtung ist gemäß Spreizmass x verschiebbar. Vereinfachend zu Variante 1 ist, dass nur ein Messer zu verschieben ist. Die Umlenkstangen enden wiederum am Schnitt. Beide Spreizschlitten sind seitlich verschiebbar (siehe Beschreibung zu Variante 1). Die Umlenkstangen sind asymmetrisch und in verschiedenen Winkeln ausgeführt, damit keine Bahnlängendifferenz auftritt. Die erforderliche Länge der Umlenkstangen für den breiteren Strang kann mehr als 1500mm betragen. Dies setzt eine entsprechende Vergrößerung der konstruktiven Dimensionen voraus. Die Führungen sind wegen der Krafteinwirkungen vorzugsweise entsprechend verstärkt (vergrößert).

Der doppelt breite Strang wird um das doppelte Spreizmaß verschoben.

Der schmale Strang wird wie bei Variante 1 symmetrisch durch das Druckwerk geführt. Der doppelt breite Strang wird entsprechend versetzt durchgeführt. Nach dem Druckwerk wird der doppelt breite Strang mittig geschnitten und mit den Wendestangen durch Wenden und Kehren gespreizt.

Vorteile:
● nur ein Messer in der Spreizvorrichtung

Nachteile:
● die technische Realisierung für mehrere Spreizmaße ist wegen der motorischen Verschiebung vieler Elemente sehr aufwändig und entsprechend teuer
● asymmetrische Shutter
● asymmetrisches Einstellen der Farbschrauben (innerhalb AB und CD)
● Spreizung über mehrere Bausteine verteilt. Steuerung daher aufwändiger

Einschränkungen seitens der Wendestangen:

Das minimale Spreizmaß bei der Wendestange ist aus konstruktiven Gründen 55 mm.

Die Bahn EF wird gerade durch die Wendestangen durchgeführt, AB und CD werden gewendet/gekehrt. Der Haupttrichter wird daher jener der Bahn EF sein.

### Variante 3

Das Spreizen wird auch für 6/2 auf 4 Seiten beschränkt. Dazu wird eine für 4/2 ausgeführte Spreizvorrichtung entweder auf AB-CD oder auf CD-EF montiert. Das Messer befindet sich fix auf der Kante zwischen B und C beziehungsweise zwischen D und E. Für eine Spreizproduktion kann nun im autopaster lediglich eine 4seitenbreite Papierbahn eingespannt werden. Das Spreizen wird wie bekannt durchgeführt.

Eine Papierbahn maximaler Breite PB wird nicht gespreizt. Diese Papierbahn wird auch nicht durch die Spreizvorrichtung geführt, was bedeutet, dass sich der Bahneinzug von Spreizproduktion und Nicht-Spreizproduktion unterscheidet.

Vorteile:
● Einfache, bestehende Konstruktion der Spreizvorrichtung
● Keine technischen, unbekannten Risiken
● Symmetrisches Drucken (Panoramaplatten)
   - logisches, symmetrisches Einstellen der Farbschrauben
   - regelmäßige Shuttereinstellung
   - die Wendestangen können ohne Einschränkungen wie bei einer normalen Produktion benutzt werden
   - als Haupttrichter eignet sich der mittlere Trichter (Bahnzugverteilung)
● Komplettes Spreizen direkt beim autopaster → "Bearbeitung" der Pa pierbahn an einem Ort (vereinfachte Steuerung)

Bezugszeichen
- 1: Rollenwechsler, autopaster
- 2: Einlauf-Leiteinrichtung
- 3: Lagereinrichtung, Schlitten
- 4: Schneideinrichtung
- 51, 5m, 5r: Umlenkmittel
- 61, 6m, 6r: Umlenkmittel
- 71, 7m, 7r: Umlenkmittel
- 8: Auslauf-Leiteinrichtung
- 9: Auslauf-Leiteinrichtung
- 101: Träger, Schlitten
- 10m: Träger
- 10r: Träger, Schlitten
- 11: Führung
- 12: Versteller
- 13: Koppelglied
- 14: Achse
- 15: Gestängearm
- 16: Gelenk
- 17: -
- 18: -
- 19: Vorspannwerk
- 20: Druckturm
- 21: Trichter
- 22: Trichter
- 23: Trichter
- 24: Druckzylinder
- 25a, b, c: Umlenkmittel des Bahnlängenkompensators
- 26: Längendehnungskompensator
- 27: Führungseinrichtung

- F: Förderrichtung
- P: Papierbahn
- PB: Papierbahnbreite
- T: Teilstrang
- X: Strangbreite
- Y: einstellbare Länge

## Patentansprüche

1. Bahnspreizvorrichtung, mittels der in einer Bahnbearbeitungsmaschine nebeneinander geförderte Bahnstränge quer zu ihrer Förderrichtung voneinander abspreizbar sind, die Bahnspreizvorrichtung umfassend:
a) Schneideinrichtungen (4) zum Längsschneiden einer Bahn (P) wenigstens in einen linken, rechten und mittleren Bahnstrang (T1, T2, T3),
b) eine linke Umlenkeinrichtung (51, 61, 71) mit linken Umlenkachsen für den linken (T1),
c) eine rechte Umlenkeinrichtung (5r, 6r, 7r) mit rechten Umlenkachsen für den rechten Bahnstrang (T3),
d) und eine mittlere Umlenkeinrichtung (5m, 6m, 7m; 23a-c) mit mittleren Umlenkachsen für den mittleren Bahnstrang (T2),
e) wobei die Umlenkachsen von wenigstens zwei der Umlenkeinrichtungen relativ zu der Förderrichtung (F) des jeweils zugeordneten Bahnstrangs (T1, T3) und relativ zu der Förderrichtung des noch verbleibenden weiteren Bahnstrangs (T2) je solch eine Neigung aufweisen, dass die zugeordneten Bahnstränge (T1, T3) parallel voneinander und von dem weiteren Bahnstrang (T2) abspreizbar sind,
f) wobei wenigstens eine (51, 61, 71, 5r, 6r, 7r) der Umlenkeinrichtungen quer zu der Förderrichtung (F) mit zumindest einer zur Bahnebene des ihr zugeordneten Bahnstrangs (T1, T3; T12, T3) parallelen Richtungskomponente bewegbar ist, und wenigstens eine der Schneideinrichtungen (4) zur Verstellung einer Schnittposition quer zu der Förderrichtung (F) bewegbar ist, **dadurch gekennzeichnet, dass** die wenigstens eine der Umlenkeinrichtungen und die wenigstens eine der Schneideinrichtungen (4) durch Kopplung, vorzugsweise mechanische Kopplung, zwangweise gemeinsam quer zu der Förderrichtung (F) bewegbar sind.

2. Bahaspreizvorrichtung nach dem vorhergehenden Anspruch, **dadurch gekennzeichnet, dass** die wenigstens eine der Umlenkeinrichtungen und die wenigstens eine der Schneideinrichtungen (4) auf einer gerneinsamen, quer zu der Förderrichtung (F) mit zumindest einer zur Bahnebene des der wenigstens einen der Umlenkeuinchtungen zugeordneten Bahnstrangs (T1, T3; T12, T3) parallelen Richtungskomponente bewegbaren Lagereinrichtung (3), vorzugsweise einem linearbeweglichen Schlitten, angeordnet sind.

3. Balmspreizvorrichtung nach einem der zwei vorhergehenden Ansprüche, **dadurch gekennzeichnet, dass** die wenigstens eine der Schneideinrichtungen (4) in Förderrichtung (F) zumindest im Wesentlichen in einer Flucht mit einem inneren Ende der wenigstens einen der Umleakeinrichtungen angeordnet ist.

4. Bahnspreizvorrichtung nach einem der vorhergehenden Ansprüche, **dadurch gekennzeichnet, dass** wenigstens eine der Umlenkeinrichtungen, vorzugsweise die mittlere Umlenkeinrichtung (5m, 6m, 7m; 23a-c), wenigstens ein Umlenkmittel (5m, 6m, 7m; 23b) umfasst, dessen Länge (Y) verstellbar ist.

5. Bahnspreizvorrichtung nach dem vorhergehenden Anspruch, **dadurch gekennzeichnet, dass** die Länge (Y) in Längsrichtung des Umlenkmittels (5m, 6m, 7m; 23b) in beide Richtungen veränderbar ist.

6. Bahnspreizvorrichtung nach einem der zwei vorhergehenden Ansprüche, **dadurch gekennzeichnet, dass** das längenverstellbare Umlenkmittel (5m, 6m, 7m; 23b) wenigstens zwei längs der von dem längenverstellbaren Umlenkmittel gebildeten Umlenkachse relativ zueinander teleskopierbare Umlenkabschnitte aufweist, von denen vorzugsweise wenigstens einer hülsenförmig.

7. Bahnspreizvorrichtung nach dem vorhergehenden Anspruch in Kombination mit Anspruch 3, **dadurch gekennzeichnet, dass** einer der Umlenkabschnitte und die wenigstens eine bewegbare Schneideinrichtung (4) durch Kopplung, vorzugsweise mechanische Kopplung, zwangsweise gemeinsam bewegbar sind.

8. Bahnspreizvorrichtung nach dem vorhergehenden Anspruch, **dadurch gekennzeichnet, dass** der eine der Umlenkabschnitte und die wenigstens eine bewegbare Schneideinrichtung (4) nur durch relativ zueinander bewegte Getriebeglieder eines Getriebes miteinander gekoppelt sind.

9. Bahnspreizvorrichtung nach Anspruch 7, **dadurch gekennzeichnet, dass** der eine der Umlenkabschnitte und die wenigstens eine bewegbare Schneideinrichtung (4) auf einer gemeinsamen, quer zu der Förderrichtung (F) bewegbaren Lagereinrichtung (3), vorzugsweise einem linearbeweglichen Schlitten, angeordnet sind.

10. Bahnspreizvorrichtung nach einem der sechs vorhergehenden Ansprüche, **dadurch gekennzeichnet, dass** das längenverstellbare Umlenkmittel (5m, 6m, 7m; 23b) bis auf eine kleinste Länge (Y) verstellbar ist, die zumindest im Wesentlichen einer kleinsten verarbeitbaren Breite des zugeordneten Bahnstrangs (T2) entspricht.

11. Bahnspreizvorrichtung nach einem der vorhergehenden Ansprüche, **dadurch gekennzeichnet, dass** sie in einer Druckmaschine vor einer Druckeinheit (9) für wenigstens einen der Bahnstränge (T1, T2, T3) angeordnet ist

12. Bahnspreizvorrichtung nach einem der Ansprüche 1 bis 10 und wenigstens einem der folgenden Merkmale:
- die Bahnspreizvorrichtung ist in einer Druckmaschine auf dem Weg der Bahn (P) oder Bahnstränge (T1, T2, T3) zwischen einer Druckeinheit (9) für die Bahn (P) oder wenigstens einen der Bahnstränge (T1, T2, T3) und einer Wendeeinrichtung für den wenigstens einen der Bahnstränge (T1, T2, T3) angeordnet, wobei die Schneideinrichtungen (4) vorzugsweise hinter der Druckeinheit (9) angeordnet sind,
- die Druckmaschine weist Trichter (21, 22, 23) zum Längsfalzen der Bahnstränge (T1, T2, T3) auf, von denen wenigstens einer in einer Draufsicht auf die auf die Trichter (21, 22, 23) auflaufenden Bahnstränge (T1, T2, T3) gesehen quer zur Fördenichtung der Bahnstränge verstellbar ist.

13. Bahnspreizvorrichtung nach einem der vorhergehenden Ansprüche, **dadurch gekennzeichnet, dass** die linken Umlenkachsen in Draufsicht auf den linken Bahnstrang (T1) zu dessen Förderrichtung (F) schräg mit einer Neigung und die rechten Umlenkachsen in Draufsicht auf den rechten Bahnstrang (T3) zu dessen Förderrichtung (F) schräg mit einer Neigung weisen und die Neigungen entgegengesetzte Vorzeichen haben.

14. Bahnspreizvorrichtung nach einem der vorhergehenden Ansprüche, **dadurch gekennzeichnet, dass** die Umlenkachsen von einer der Umlenkeinrichtungen, vorzugsweise der mittleren Umlenkeinrichtung (5m, 6m, 7m; 23a-c), im rechten Winkel zu der Förderrichtung (F) des zugeordneten Bahnstrangs (T2) weisen.

15. Bahnspreizvorrichtung nach einem der vorhergehenden Ansprüche, **dadurch gekennzeichnet, dass** vor den Umlenkeinrichtungen wenigstens zwei Schneideinheiten (4) quer zur Förderrichtung (F) voneinander beabstandet angeordnet sind und die Bahnstränge (T1, T2, T3) noch ungespreizt auf die Umlenkeinrichtungen auflaufen.

16. Bahnspreizvorrichtung nach einem der vorhergehenden Ansprüche, **dadurch gekennzeichnet, dass** wenigstens eine der Umleukeinrichtungen ein umschlingbares erstes Umlenkmittel (5m; 23a) und ein umschlingbares zweites Umlenkmittel (6m; 23b) aufweist, das dem ersten Umlenkmittel (5m; 23a) auf dem Weg des zugeordneten Bahnstrangs (T2) nächstbenachbart folgt, und dass eines (6m; 23b) dieser Umlenkmittel (5m, 6m; 23a, 23b) für eine Bahnlängenkompensation relativ zu dem anderen (5m; 23a) in Bezug auf den zugeordneten Bahnstrang (T2) heb- und senkbar ist.

17. Bahnspreizvorrichtung nach dem vorhergehenden Anspruch, **dadurch gekennzeichnet, dass** das heb- und senkbare Umlenkmittel (6m; 23b) das längenverstellbare Umlenkmittel (6m; 23b) nach einem der Ansprüche 4 bis 10 ist.

18. Behnspreizvorrichtung nach einem der zwei vorhergehenden Ansprüche, **dadurch gekennzeichnet, dass** die wenigstens eine der Umlenkeinrichtungen ein umschlingbares drittes Umlenkmittel (23c) aufweist, das dem zweiten Umlenkmittel (23b) auf dem Weg des zugeordneten Bahnstrangs (T2) nächstbenachbart folgt, und dass das zweite Umlenkmittel (23b) für die Bahnlängenkompensation relativ zu dem ersten und dem dritten Umlenkmittel (23a, 23c) quer zu der Ebene des zugeordneten Bahnstrangs (T2) bewegbar ist.

19. Bahnspreizvorrichtung nach einem der vorhergehenden Ansprüche, **dadurch gekennzeichnet, dass** zwei der Umlenkeinrichtungen (51, 61, 71, 5r, 6r, 7r) in Bezug auf die Förderrichtung (F) der Bahn (P) zumindest im Wesentlichen auf gleicher Höhe nebeneinander und die verbleibende dritte Umlenkeinrichtung (23a-c) in Förderrichtung (F) vor oder vorzugsweise hinter den zwei Umlenkeinrichtungen (5l. 6l. 7l, 5r, 6r, 7r) angeordnet ist.

20. Bahnspreizvorrichtung nach einem der vorhergehenden Ansprüche, **dadurch gekennzeichnet, dass** die Umlenkeinrichtungen jeweils ein erstes Umlenkmittel (5l, 5m, 5r, 5l, 23a, 5r) und ein dem ersten Umlenkmittel in Förderrichtung (F) nächst folgendes zweites Umlenkmittel (6l, 6m, 6r, 61, 23b, 6r) umfassen und die zweiten Umlenkmittel (6l, 6m, 6r, 61, 23b, 6r) relativ zu dem ersten Umlenkmittel (5l, 5m, 5r, 5l, 23a. 5r) der jeweils gleichen Umlenkeinrichtung in Bezug auf den jeweils zugeordneten Bahnstrang (T1, T2, T3) heb- und senkbar angeordnet sind.

21. Bahnspreizvorrichtung nach dem vorhergehenden Anspruch, **dadurch gekennzeichnet, dass** die Umlenkeinrichtungen jeweils ein dem zweiten Umlenkmittel nächst folgendes drittes Umlenkmittel (7l, 7m, 7r) umfassen und die dritten Umlenkmittel (7l, 7m, 7r) in Bezug auf den jeweils zugeordneten Bahnstrang (T1, T2, T3) heb- und senkbar angeordnet sind, vorzugsweise jeweils gemeinsam mit dem zweiten Umlenkmittel (6l, 6m, 6r) der jeweils gleichen Umlenkeinrrichtung.

22. Bahnspreizvorrichtung nach einem der zwei vorhergehenden Ansprüche, **dadurch gekennzeichnet, dass** für die Umlenkeinrichtungen gemeinsam oder jeweils pro Umlenkeinrichtung ein viertes Umlenkmittel (8, 9) vorgesehen ist, das oder die den zweiten oder den dritten Umlenkmitteln (7l, 7m, 7r) in Förderrichtung (F) als nächstes Umlenkmittel folgt oder folgen, und dass die zweiten Umlenkmittel (61, 6m, 6r) oder die dritten Umlenkmittel (7l, 7m, 7r) relativ zu dem oder den vierten Umlenkmittel(n) (8, 9) heb-und senkbar angeordnet sind.

23. Bahnspreizvorrichtung nach einem der drei vorhergehenden Ansprüche, **dadurch gekennzeichnet, dass** die Umlenkeinrichtungen je einen heb- und senkbar angeordneten Träger (101, 10m, 10r) umfassen und die Träger jeweils das zweite Umlenkrmittel oder vorzugsweise das zweite und das dritte Umlenkmittel (6l, 7l, 6m, 7m, 6r, 7r) der jeweils gleichen Umlenkeinrichtung gemeinsam lagern.

24. Bahnspreizvorrichtung nach dem vorhergehenden Anspruch, **dadurch gekennzeichnet, dass** der Träger (10m) der mittleren Umlenkeinrichtung (5m, 6m, 7m) mittels eines Hub- und Senkmechanismus, der ein scherenartig ein- und ausfahrbares Gestänge (14, 15) umfasst, mit einem Gestell (G) der Bahnspreizvorrichtung verbunden ist.

25. Bahnspreizvorrichtung nach dem vorhergehenden Anspruch, **dadurch gekennzeichnet, dass** das Gestänge (14, 15) eine erste Achse (14), einen um die erste Achse schwenkbaren und mit dem Gestell (G) gelenkig verbundenen Gestägearm (15), einen um die erste Achse schwenkbaren und mit dem Träger (10m) gelenkig verbundenen Gestängearm (15), eine zweite Achse (14), einen um die zweite Achse schwenkbaren und mit dem Gestell (G) gelenkig verbundenen Gestängearm (15) und einen um die zweite Achse schwenkbaren und mit dem Träger (10m) gelenkig verbundenen Gestängearm (15) umfast.

26. Bahnspreizvorrichtung nach dem vorhergehenden Anspruch, **dadurch gekennzeichnet, dass** der Hub- und Senkmechanismus ein Koppelglied (13) umfasst, das die beiden Achsen (14) miteinander koppelt, so dass die Achsen längs des Koppelglieds aufeinander zu und voneinander weg bewegbar und dadurch der Träger (10m) heb- und senkbar ist.

27. Bahnspreizvorrichtung nach einem der vorhergehenden Ansprüche, **dadurch gekennzeichnet, dass** die mittlere Umlenkeinrichtung (5m, 6m, 7m) in Bezug auf die Förderrichtung (F) zumindest im Wesentlichen auf gleicher Höhe wie die linke und die rechte Umlenkeinrichtung (5l, 6l, 7l, 5r, 6r, 7r), vorzugsweise zwischen der linken und der rechten Umlenkeinrrichtung, angeordnet ist.

28. Bahnspreizvorrichtung nach einem der Ansprüche 1 bis 13 und 16 bis 19, **dadurch gekennzeichnet, dass** eine weitere Umlenkeinrrichtung mit Umlenkachsen für einen Parallelversatz eines Zwischenstrangs (T12) vorgesehen ist, eine der Schneideinrichtungen (4) zum Längsschneiden des Zwischenstrangs (T12) hinter der weiteren Umlenkeinrrichtung angeordnet ist und dass die mittlere Umlenkeinrichtung und eine von der linken Umleakeinrichtung oder der rechten Umlenkeinrichtung gebildete bahnabwärtige Umlenkeinrichtung (5l, 61) hinter der Schneideinrichtung (4) für den Zwischenstrang (T12) angeordnet sind.

29. Bahnspreizvorrichtung nach dem vorhergehenden Anspruch, **dadurch gekennzeichnet, dass** eine andere der Schneideinrichtungen (4) vor der weiteren Umlenkeinrichtung und einer von der linken Umlenkeinrichtung oder der rechten Umlenkeinrichtung gebildeten bahnaufwärtigen Umlenkeinrichtung (5r, 6r) angeordnet ist.

30. Bahnspreizvorrichtung nach einem der zwei vorhergehenden Ansprüche, **dadurch gekennzeichnet, dass** die weitere Umlenkeinrichtung länger ist als die bahnaufwärtige Umlenkeinrrichtung (5r, 6r).

31. Bahnspreizvorrichtung nach einem der drei vorhergehenden Ansprüche, **dadurch gekennzeichnet, dass** die Umlenkachsen der weiteren Umlenkeinrichtung in Draufsicht auf den Zwischenstrang (T12) zu dessen Förderrichtung (F) schräg mit einer Neigung weisen, die Umlenkachsen der bahnaufwärtigen Umlenkeinrichtung (5r, 6r) in Draufsicht auf ihren zugeordneten Bahnstrang (T3) zu dessen Förderrichtung (F) schräg mit
einer Neigung weisen, diese Neigungen entgegengesetzte Vorzeichen haben und dass die Neigung der Umlenkachsen der weiteren Umlenkeinrichtung kleiner ist als die Neigung der Umlenkachsen der bahnaufwärtigen Umlenkeinrichtung (5r, 6r).

## Claims

1. A web spreading device, by means of which web strands which are conveyed adjacently in a web processing machine can be spread away from each other transverse to their conveying direction, said web spreading device comprising:
a) cutting devices (4) for longitudinally cutting a web (P) into at least a left-hand, right-hand and middle web strand (T1, T2, T3);
b) a left-hand deflecting device (51, 61, 71) comprising left-hand deflecting axes for the left-hand web strand (T1);
c) a right-hand deflecting device (5r, 6r, 7r) comprising right-hand deflecting axes for the right-hand web strand (T3);
d) and a middle deflecting device (5m, 6m, 7m; 23a―c) comprising middle deflecting axes for the middle web strand (T2),
e) wherein the deflecting axes of at least two of the deflecting devices each exhibit an inclination relative to the conveying direction (F) of the respectively assigned web strand (T1, T3) and relative to the conveying direction of the other web strand (T2) still remaining, such that the assigned web strands (T1, T3) can be spread away in parallel from each other and away from the other web strand (T2),
f) wherein at least one (51, 61, 71, 5r, 6r, 7r) of the deflecting devices is movable transverse to the conveying direction (F) with at least a direction component which is parallel to the web plane of the web strand (T1, T3; T12, T3) assigned to it, and at least one of the cutting devices (4) is movable transverse to the conveying direction (F) in order to adjust a cutting position, **characterised in that** the at least one of the deflecting devices and the at least one of the cutting devices (4) are movable, forcibly together, transverse to the conveying direction (F) by a coupling, preferably a mechanical coupling.

2. The web spreading device according to the preceding claim, **characterised in that** the at least one of the deflecting devices and the at least one of the cutting devices (4) are arranged on a common bearing device (3), preferably a linearly movable carriage, which is movable transverse to the conveying direction (F) with at least a direction component which is parallel to the web plane of the web strand (T1, T3; T12, T3) assigned to the at least one of the deflecting devices.

3. The web spreading device according to any one of the preceding two claims, **characterised in that** the at least one of the cutting devices (4) is arranged at least substantially flush in the conveying direction (F) with an inner end of the at least one of the deflecting devices.

4. The web spreading device according to any one of the preceding claims, **characterised in that** at least one of the deflecting devices, preferably the middle deflecting means (5m, 6m, 7m; 23a―c), comprises at least one deflecting means (5m, 6m, 7m; 23b), the length (Y) of which can be adjusted.

5. The web spreading device according to the preceding claim, **characterised in that** the length (Y) can be altered in the longitudinal direction of the deflecting means (5m, 6m, 7m; 23b) in both directions.

6. The web spreading device according to any one of the preceding two claims, **characterised in that** the length-adjustable deflecting means (5m, 6m, 7m; 23b) comprises at least two deflecting sections which are telescopic relative to each other along the deflecting axis formed by the length-adjustable deflecting means, at least one of which is preferably sleeve-shaped.

7. The web spreading device according to the preceding claim in combination with claim 3, **characterised in that** one of the deflecting sections and the at least one movable cutting device (4) are movable, forcibly together, by a coupling, preferably a mechanical coupling.

8. The web spreading device according to the preceding claim, **characterised in that** said one of the deflecting sections and the at least one movable cutting device (4) are coupled to each other only by gear members of a gear system which are moved relative to each other.

9. The web spreading device according to claim 7, **characterised in that** said one of the deflecting sections and the at least one movable cutting device (4) are arranged on a common bearing device (3), preferably a linearly movable carriage, which is movable transverse to the conveying direction (F).

10. The web spreading device according to any one of the preceding six claims, **characterised in that** the length-adjustable deflecting means (5m, 6m, 7m; 23b) can be adjusted up to a minimum length (Y) which at least substantially corresponds to a minimum width of the assigned web strand (T2) which can be processed.

11. The web spreading device according to any one of the preceding claims, **characterised in that** it is arranged in front of a printing unit (9) for at least one of the web strands (T1, T2, T3) in a printing machine.

12. The web spreading device according to any one of claims 1 to 10 and at least one of the following features:
- the web spreading device is arranged on the path of the web (P) or web strands (T1, T2, T3) between a printing unit (9) for the web (P) or at least one of the web strands (T1, T2, T3) and a turning device for the at least one of the web strands (T1, T2, T3) in a printing machine, wherein the cutting devices (4) are preferably arranged behind the printing unit (9);
- the printing machine comprises funnels (21, 22, 23) for longitudinally folding the web strands (T1, T2, T3), at least one of which can be adjusted transverse to the conveying direction of the web strands as viewed in a top view onto the web strands (T1, T2, T3) which run onto the funnels (21, 22, 23).

13. The web spreading device according to any one of the preceding claims, **characterised in that** the left-hand deflecting axes point obliquely at an inclination to the conveying direction (F) of the left-hand web strand (T1) in a top view onto the left-hand web strand (T1), and the right-hand deflecting axes point obliquely at an inclination to the conveying direction (F) of the right-hand web strand (T3) in a top view onto the right-hand web strand (T3), and the inclinations have opposite signs.

14. The web spreading device according to any one of the preceding claims, **characterised in that** the deflecting axes of one of the deflecting devices, preferably the middle deflecting device (5m, 6m, 7m; 23a―c), point at right angles to the conveying direction (F) of the assigned web strand (T2).

15. The web spreading device according to any one of the preceding claims, **characterised in that** at least two cutting units (4) are arranged - spaced from each other transverse to the conveying direction (F) - in front of the deflecting devices, and the web strands (T1, T2, T3) run - not yet spread ― onto the deflecting devices.

16. The web spreading device according to any one of the preceding claims, **characterised in that**: at least one of the deflecting devices comprises a first deflecting means (5m; 23a) which can be looped around, and a second deflecting means (6m; 23b) which can be looped around and which follows the first deflecting means (5m; 23a) immediately adjacently on the path of the assigned web strand (T2); and one (6m; 23b) of these deflecting means (5m, 6m; 23a, 23b) can be raised and lowered relative to the other (5m; 23a) in relation to the assigned web strand (T2) in order to compensate for the length of the web.

17. The web spreading device according to the preceding claim, **characterised in that** the deflecting means (6m; 23b) which can be raised and lowered is the length-adjustable deflecting means (6m; 23b) according to any one of claims 4 to 10.

18. The web spreading device according to any one of the preceding two claims, **characterised in that**: the at least one of the deflecting devices comprises a third deflecting means (23c) which can be looped around and which follows the second deflecting means (23b) immediately adjacently on the path of the assigned web strand (T2); and the second deflecting means (23b) is movable transverse to the plane of the assigned web strand (T2) relative to the first and third deflecting means (23a, 23c) in order to compensate for the length of the web.

19. The web spreading device according to any one of the preceding claims, **characterised in that** two of the deflecting devices (51, 61, 71, 5r, 6r, 7r) are arranged adjacently, at least substantially level in relation to the conveying direction (F) of the web (P), and the remaining third deflecting device (23a―c) is arranged in front of the two deflecting devices (51, 61, 71, 5r, 6r, 7r) or preferably behind the two deflecting devices (51, 61, 71, 5r, 6r, 7r) in the conveying direction (F).

20. The web spreading device according to any one of the preceding claims, **characterised in that** the deflecting devices respectively comprise a first deflecting means (51, 5m, 5r; 51, 23a, 5r) and a second deflecting means (61, 6m, 6r; 61, 23b, 6r) which immediately follows the first deflecting means in the conveying direction (F), and the second deflecting means (61, 6m, 6r; 61, 23b, 6r) are arranged such that they can be raised and lowered relative to the first deflecting means (51, 5m, 5r; 51, 23a, 5r) of respectively the same deflecting device in relation to the respectively assigned web strand (T1, T2, T3).

21. The web spreading device according to the preceding claim, **characterised in that** the deflecting devices respectively comprise a third deflecting means (71, 7m, 7r) which immediately follows the second deflecting means, and the third deflecting means (71, 7m, 7r) are arranged such that they can be raised and lowered in relation to the respectively assigned web strand (T1, T2, T3), preferably respectively together with the second deflecting means (61, 6m, 6r) of respectively the same deflecting device.

22. The web spreading device according to any one of the preceding two claims, **characterised in that**: a fourth deflecting means (8, 9) is provided for the deflecting devices jointly or for each deflecting device respectively, wherein the fourth deflecting means (8, 9) follow(s) the second or third deflecting means (71, 7m, 7r) as the next deflecting means in the conveying direction (F); and the second deflecting means (61, 6m, 6r) or the third deflecting means (71, 7m, 7r) are arranged such that they can be raised and lowered relative to the fourth deflecting means (8, 9).

23. The web spreading device according to any one of the preceding three claims, **characterised in that** the deflecting devices each comprise a support (10l, 10m, 10r) which is arranged such that it can be raised and lowered, and the supports respectively mount the second deflecting means or preferably the second and third deflecting means (61, 71, 6m, 7m, 6r, 7r) of respectively the same deflecting device jointly.

24. The web spreading device according to the preceding claim, **characterised in that** the support (10m) of the middle deflecting device (5m, 6m, 7m) is connected to a frame (G) of the web spreading device by means of a raising and lowering mechanism which comprises an arrangement of rods (14, 15) which can be extended and retracted in the manner of scissors.

25. The web spreading device according to the preceding claim, **characterised in that** the arrangement of rods (14, 15) comprises a first axle (14), a rod arm (15) which can be pivoted about the first axle and is connected in a joint to the frame (G), a rod arm (15) which can be pivoted about the first axle and is connected in a joint to the support (10m), a second axle (14), a rod arm (15) which can be pivoted about the second axle and is connected in a joint to the frame (G), and a rod arm (15) which can be pivoted about the second axle and is connected in a joint to the support (10m).

26. The web spreading device according to the preceding claim, **characterised in that** the raising and lowering mechanism comprises a coupling member (13) which couples the two axles (14) to each other, such that the axles are movable towards and away from each other along the coupling member, and the support (10m) can thus be raised and lowered.

27. The web spreading device according to any one of the preceding claims, **characterised in that** the middle deflecting device (5m, 6m, 7m) is arranged at least substantially level with the left-hand and right-hand deflecting devices (51, 61, 71, 5r, 6r, 7r), preferably between the left-hand and right-hand deflecting device, in relation to the conveying direction (F).

28. The web spreading device according to any one of claims 1 to 13 and 16 to 19, **characterised in that**: an additional deflecting device comprising deflecting axes for offsetting an intermediate strand (T12) in parallel is provided; one of the cutting devices (4) for longitudinally cutting the intermediate strand (T12) is arranged behind the additional deflecting device; and the middle deflecting device and a deflecting device (51, 61) which is downstream on the web and formed by the left-hand deflecting device or the right-hand deflecting device are arranged behind the cutting device (4) for the intermediate strand (T12).

29. The web spreading device according to the preceding claim, **characterised in that** another of the cutting devices (4) is arranged in front of the additional deflecting device and a deflecting device (5r, 6r) which is upstream on the web and formed by the left-hand deflecting device or the right-hand deflecting device.

30. The web spreading device according to any one of the preceding two claims, **characterised in that** the additional deflecting device is longer than the deflecting device (5r, 6r) which is upstream on the web.

31. The web spreading device according to any one of the preceding three claims, **characterised in that**: the deflecting axes of the additional deflecting device point obliquely at an inclination to the conveying direction (F) of the intermediate strand (T12) in a top view onto the intermediate strand (T12); the deflecting axes of the deflecting device (5r, 6r) which is upstream on the web point obliquely at an inclination to the conveying direction (F) of their assigned web strand (T3) in a top view onto their assigned web strand (T3); these inclinations have opposite signs; and the inclination of the deflecting axes of the additional deflecting device is smaller than the inclination of the deflecting axes of the deflecting device (5r, 6r) which is upstream on the web.

## Revendications

1. Dispositif d'écartement de bandes, à l'aide duquel des tronçons de bande transportés l'un à côté de l'autre dans une machine de traitement de bandes peuvent être écartés l'un de l'autre transversalement à leur direction de transport, le dispositif d'écartement dé bandes comprenant:
a) des dispositifs de coupe (4) pour la découpe longitudinale d'une bande (P) au moins en un tronçon de bande de gauche, un tronçon de bande de droite et un tronçon de bande médian (T1, T2, T3),
b) un dispositif de renvoi de gauche (51, 61, 71) avec des arbres de renvoi de gauche pour le tronçon de bande de gauche (T1),
c) un dispositif de renvoi de droite (5r, 6r, 7r) avec des arbres de renvoi de droite pour le tronçon de bande de droite (T3),
d) et un dispositif de renvoi médian (5m, 6m, 7m; 23a-c) avec des arbres de renvoi médians pour le tronçon de bande médian (T2),
e) les arbres de renvoi d'au moins deux des dispositifs de renvoi présentant chacun relativement à la direction de transport (F) du tronçon de bande respectivement correspondant (T1, T3) et relativement à la direction de transport de l'autre tronçon de bande encore restant (T2) une inclinaison telle que les tronçons de bande correspondants (T1, T3) peuvent être écartés parallèlement l'un de l'autre et de l'autre tronçon de bande (T2).
f) au moins un (51, 61, 71, 5r, 6r, 7r) des dispositifs de renvoi étant mobile transversalement à la direction de transport (F) avec au moins une composante de direction parallèle au plan du tronçon de bande qui lui correspond (T1, T3; T12, T3), et
au moins un des dispositifs de coupe (4) étant mobile pour le réglage d'une position de coupe transversalement à la direction de transport (F),
**caractérisé en ce que** l'au moins un des dispositifs de renvoi et l'au moins un des dispositifs de coupe (4) peuvent être forcés par couplage, de préférence par couplage mécanique, à se déplacer ensemble transversalement à la direction de transport (F).

2. Dispositif d'écartement de bandes suivant la revendication précédente, **caractérisé en ce que** l'au moins un des dispositifs de renvoi et l'au moins un des dispositifs de coupe (4) sont disposés sur un dispositif de support (3) commun, de préférence un chariot mobile linéairement, mobile transversalement à la direction de transport (F) avec au moins une composante de direction parallèle au plan du tronçon de bande (T1, T3; T12, T3) correspondant à l'au moins un des dispositifs de renvoi.

3. Dispositif d'écartement de bandes suivant l'une des deux revendications précédentes, **caractérisé en ce que** l'au moins un des dispositifs de coupe (4) est disposé dans la direction de transport (F) au moins essentiellement aligné sur une extrémité intérieure de l'au moins un des dispositifs de renvoi.

4. Dispositif d'écartement de bandes suivant l'une des revendications précédentes, **caractérisé en ce qu'**au moins un des dispositifs de renvoi, de préférence le dispositif de renvoi médian (5m, 6m, 7m; 23a-c), comprend au moins un moyen de renvoi (5m, 6m, 7m; 23b) dont la longueur (Y) est réglable.

5. Dispositif d'écartement de bandes suivant la revendication précédente, **caractérisé en ce que** la longueur (Y) est variable dans les deux sens en direction longitudinale du moyen de renvoi (5m, 6m, 7m; 23b).

6. Dispositif d'écartement de bandes suivant l'une des deux revendications précédentes, **caractérisé en ce que** le moyen de renvoi réglable en longueur (5m, 6m, 7m; 23b) présente au moins deux sections de renvoi mutuellement télescopiques le long de l'arbre de renvoi formé par le moyen de renvoi réglable en longueur, dont l'une au moins est en forme de manchon.

7. Dispositif d'écartement de bandes suivant la revendication précédente en combinaison avec la revendication 3, **caractérisé en ce qu'**une des sections de renvoi et l'au moins un dispositif de coupe mobile (4) peuvent être forcés par couplage, de préférence par couplage mécanique, à se déplacer ensemble.

8. Dispositif d'écartement de bandes suivant la revendication précédente, **caractérisé en ce que** la section de renvoi et l'au moins un dispositif de coupe mobile (4) sont couplés ensemble uniquement par des éléments d'un réducteur en mouvement l'un par rapport à l'autre.

9. Dispositif d'écartement de bandes suivant la revendication 7, **caractérisé en ce que** l'une des sections de renvoi et l'au moins un dispositif de coupe mobile (4) sont disposés sur un dispositif de support commun (3), de préférence un chariot mobile linéairement, mobile transversalement à la direction de transport (F).

10. Dispositif d'écartement de bandes suivant l'une des six revendications précédentes, **caractérisé en ce que** le moyen de renvoi réglable en longueur (5m, 6m, 7m; 23b) est réglable jusqu'à une plus petite longueur (Y), qui correspond au moins essentiellement à une plus petite largeur pouvant être traitée du tronçon de bande correspondant (T2).

11. Dispositif d'écartement de bandes suivant l'une des revendications précédentes, **caractérisé en ce qu'**il est disposé dans une machine d'impression devant une unité d'impression (9) pour au moins un des tronçons de bande (T1, T2, T3).

12. Dispositif d'écartement de bandes suivant l'une des revendications 1 à 10 et suivant au moins une des caractéristiques suivantes:
- le dispositif d'écartement de bandes est disposé dans une machine d'impression sur le trajet de la bande (P) ou des tronçons de bande (T1, T2, T3) entre une unité d'impression (9) pour la bande (P) ou au moins un des tronçons de bande (T1, T2, T3) et un dispositif de retournement pour l'au moins un des tronçons de bande (T1, T2, T3), les dispositifs de coupe (4) étant de préférence disposés derrière l'unité d'impression (9),
- la machine d'impression présente des entonnoirs (21, 22, 23) pour le pliage longitudinal des tronçons de bande (T1, T2, T3), dont au moins un, lorsqu'on regarde une vue de dessus sur les tronçons de bande (T1, T2, T3) avançant vers les entonnoirs (21, 22, 23), est réglable transversalement à la direction de transport des tronçons de bande.

13. Dispositif d'écartement de bandes suivant l'une des revendications précédentes, **caractérisé en ce que** les arbres de renvoi de gauche, dans la vue de dessus sur le tronçon de bande de gauche (T1), présentent une inclinaison par rapport à la direction de transport de celui-ci (F) et **en ce que** les arbres de renvoi de droite, dans la vue de dessus sur le tronçon de bande de droite (T3), présentent une inclinaison par rapport à la direction de transport de celui-ci (F) et **en ce que** les inclinaisons sont de signes opposés.

14. Dispositif d'écartement de bandes suivant l'une des revendications précédentes, **caractérisé en ce que** les arbres de renvoi d'un des dispositifs de renvoi, de préférence le dispositif de renvoi médian (5m, 6m, 7m; 23a-c), sont orientés à angle droit par rapport à la direction de transport (F) du tronçon de bande correspondant (T2).

15. Dispositif d'écartement de bandes suivant l'une des revendications précédentes, **caractérisé en ce que**, avant les dispositifs de renvoi, au moins deux unités de coupe (4) sont disposées à distance l'une de l'autre transversalement à la direction de transport (F) et **en ce que** les tronçons de bande (T1, T2, T3) avancent encore non écartés vers les dispositifs de renvoi.

16. Dispositif d'écartement de bandes suivant l'une des revendications précédentes, **caractérisé en ce qu'**au moins un des dispositifs de renvoi présente un premier moyen de renvoi (5m; 23a) pouvant être contourné et un deuxième moyen de renvoi (6m; 23b) pouvant être contourné, qui suit au plus près le premier moyen de renvoi (5m; 23a) sur le trajet du tronçon de bande correspondant (T2), et **en ce qu'**un (6m; 23b) de ces moyens de renvoi (5m, 6m; 23a, 23b) peut être levé et abaissé par rapport au tronçon de bande correspondant (T2) pour une compensation de longueur de bande relativement à l'autre (5m; 23a).

17. Dispositif d'écartement de bandes suivant la revendication précédente, **caractérisé en ce que** le moyen de renvoi pouvant être levé et abaissé (6m; 23b) est le moyen de renvoi réglable en longueur (6m; 23b) suivant l'une des revendications 4 à 10.

18. Dispositif d'écartement de bandes suivant l'une des deux revendications précédentes, **caractérisé en ce que** l'au moins un des dispositifs de renvoi présente un troisième moyen de renvoi pouvant être contourné (23c), qui suit le deuxième moyen de renvoi (23b) au plus près sur le trajet du tronçon de bande correspondant (T2), et **en ce que** le deuxième moyen de renvoi (23b) est mobile transversalement au plan du tronçon de bande correspondant (T2) relativement au premier et au troisième moyen de renvoi (23a, 23c) pour la compensation de longueur de bande.

19. Dispositif d'écartement de bandes suivant l'une des revendications précédentes, **caractérisé en ce que** deux des dispositifs de renvoi (51, 61, 71, 5r, 6r, 7r) sont disposés l'un à côté de l'autre au moins sensiblement à la même hauteur par rapport à la direction de transport (F) de la bande (P) et **en ce que** le troisième dispositif de renvoi restant (23a-c) est disposé en direction de transport (F) devant ou de préférence derrière les deux dispositifs de renvoi (51, 61, 71, 5r, 6r, 7r).

20. Dispositif d'écartement de bandes suivant l'une des revendications précédentes, **caractérisé en ce que** les dispositifs de renvoi comprennent respectivement un premier moyen de renvoi (51, 5m, 5r; 51, 23a, 5r) et un deuxième moyen de renvoi (61, 6m, 6r; 61, 23b, 6r) suivant directement le premier moyen de renvoi dans la direction de transport (F) et **en ce que** les deuxièmes moyens de renvoi (61, 6m, 6r; 61, 23b, 6r) sont disposés de façon à pouvoir être levés et abaissés relativement au premier moyen de renvoi (51, 5m, 5r; 51, 23a, 5r) du même dispositif de renvoi respectif par rapport au tronçon de bande respectivement correspondant (T1, T2, T3).

21. Dispositif d'écartement de bandes suivant l'une des revendications précédentes, **caractérisé en ce que** les dispositifs de renvoi comprennent respectivement un troisième moyen de renvoi (71, 7m, 7r) suivant directement le deuxième moyen de renvoi dans la direction de transport (F) et **en ce que** les troisièmes moyens de renvoi (71, 7m, 7r) sont disposés de façon à pouvoir être levés et abaissés relativement au tronçon de bande respectivement correspondant (T1, T2, T3), de préférence respectivement en commun avec le deuxième moyen de renvoi (61, 6m, 6r) du même dispositif de renvoi respectif.

22. Dispositif d'écartement de bandes suivant l'une des deux revendications précédentes, **caractérisé en ce qu'**un quatrième moyen de renvoi (8, 9) est prévu en commun pour les dispositifs de renvoi ou respectivement par dispositif de renvoi, lequel ou lesquels suivent directement les deuxièmes ou les troisièmes moyens de renvoi (71, 7m, 7r) dans la direction de transport (F) et **en ce que** les deuxièmes moyens de renvoi (61, 6m, 6r) ou les troisièmes moyens de renvoi (71, 7m, 7r) sont disposés de façon à pouvoir être levés et abaissés relativement au quatrième ou aux quatrièmes moyens de renvoi (8, 9).

23. Dispositif d'écartement de bandes suivant l'une des trois revendications précédentes, **caractérisé en ce que** les dispositifs de renvoi comprennent chacun un support (101, 10m, 10r) disposé de façon à pouvoir être levé et abaissé et **en ce que** les supports supportent en commun respectivement le deuxième moyen de renvoi ou de préférence le deuxième et le troisième moyens de renvoi (61, 71, 6m, 7m, 6r, 7r) du même dispositif de renvoi respectif.

24. Dispositif d'écartement de bandes suivant la revendication précédente, **caractérisé en ce que** le support (10m) du dispositif de renvoi médian (5m, 6m, 7m) est relié à un bâti (G) du dispositif d'écartement de bandes à l'aide d'un mécanisme de levage et d'abaissement, qui comprend une tringlerie en forme de ciseau (14, 15) rétractable et extensible.

25. Dispositif d'écartement de bandes suivant la revendication précédente, **caractérisé en ce que** la tringlerie (14, 15) comprend un premier axe (14), un bras de tringlerie (15) pivotant autour du premier axe et relié de manière articulée au bâti (G), un bras de tringlerie (15) pivotant autour du premier axe et relié de manière articulée au support (10m), un deuxième axe (14), un bras de tringlerie (15) pivotant autour du deuxième axe et relié de manière articulée au bâti (G), et un bras de tringlerie (15) pivotant autour du deuxième axe et relié de manière articulée au support (10m).

26. Dispositif d'écartement de bandes suivant la revendication précédente, **caractérisé en ce que** le mécanisme de levage et d'abaissement comprend un élément de couplage (13) qui couple ensemble les deux axes (14), de telle façon que les axes sont mobiles pour se rapprocher et s'écarter l'un de l'autre le long de l'élément de couplage et que de la sorte le support (10m) peut être levé et abaissé.

27. Dispositif d'écartement de bandes suivant l'une des revendications précédentes, **caractérisé en ce que** le dispositif de renvoi médian (5m, 6m, 7m) est disposé au moins sensiblement à la même hauteur que les dispositifs de renvoi de gauche et de droite (51, 61, 71, 5r, 6r, 7r) par rapport à la direction de transport (F), de préférence entre les dispositifs de renvoi de gauche et de droite.

28. Dispositif d'écartement de bandes suivant l'une des revendications 1 à 13 et 16 à 19, **caractérisé en ce qu'**un dispositif de renvoi supplémentaire est prévu avec des arbres de renvoi pour un décalage parallèle d'un tronçon intermédiaire (T12), **en ce qu'**un des dispositifs de coupe (4) pour la découpe longitudinale du tronçon intermédiaire (T12) est disposé derrière le dispositif de renvoi supplémentaire et **en ce que** le dispositif de renvoi médian et un dispositif de renvoi (51, 61) formé en aval de la bande par le dispositif de renvoi de gauche ou le dispositif de renvoi de droite sont disposés derrière le dispositif de coupe (4) pour le tronçon intermédiaire (T12).

29. Dispositif d'écartement de bandes suivant la revendication précédente, **caractérisé en ce qu'**un autre des dispositifs de coupe (4) est disposé avant le dispositif de renvoi supplémentaire et un dispositif de renvoi (5r, 6r) formé en amont de la bande par le dispositif de renvoi de gauche ou le dispositif de renvoi de droite.

30. Dispositif d'écartement de bandes suivant l'une des deux revendications précédentes, **caractérisé en ce que** le dispositif de renvoi supplémentaire est plus long que le dispositif de renvoi en amont de la bande (5r, 6r).

31. Dispositif d'écartement de bandes suivant l'une des trois revendications précédentes, **caractérisé en ce que** les arbres de renvoi du dispositif de renvoi supplémentaire présentent dans la vue de dessus sur le tronçon de bande intermédiaire (T12) une inclinaison par rapport à la direction de transport de celui-ci (F), les arbres de renvoi en amont de la bande présentent dans la vue de dessus sur leur tronçon de bande correspondant (T3) une inclinaison par rapport à la direction de transport de celui-ci (F), **en ce que** ces inclinaisons ont des signes opposés et **en ce que** l'inclinaison des arbres de renvoi du dispositif de renvoi supplémentaire est plus faible que l'inclinaison des arbres de renvoi du dispositif de renvoi en amont de la bande (5r, 6r).
